# EUROPÄISCHE PATENTSCHRIFT

(11) **EP 1 455 160 B1**
(45) Veröffentlichungstag und Bekanntmachung des Hinweises auf die Patenterteilung: **21.05.2008**
(21) Anmeldenummer: 04002670.0
(22) Anmeldetag: 06.02.2004
(51) Int. Cl.: F42B 3/198

(54) **Metall-Fixiermaterial-Durchführung und Verfahren zur Fertigung eines Grundkörpers einer Metall-Fixiermaterial-Durchführung**
Metal-fixing-material-passage and method of manufacturing a header with a metal-fixing-material-passage
Traversée métal-matériau de fixation et procédé de fabrication d'une tête d'initiateur avec traversée métal-matériau de fixation

(30) Priorität: 03.03.2003 DE 20303413 U; 10.05.2003 DE 10321067; 11.06.2003 DE 10326253; 20.09.2003 DE 20314580 U
(43) Veröffentlichungstag der Anmeldung: 08.09.2004
(62) Teilanmeldung aus: 07006641.0
(73) Patentinhaber: Schott AG, 55122 Mainz (DE)
(72) Erfinder: Fink, Thomas, Dipl.-Ing., 84028 Landshut (DE); Heeke, Neil, 80403 Golden Colorado (US); Olzinger, Adolf, 84030 Ergolding (DE); Pfeiffer, Thomas, Dipl.-Ing., 84036 Landshut (DE); Ranftl, Reinhard, 84076 Pfeffenhausen (DE); Bender, Richard, Dr., 91207 Lauf (DE); Forster, Bartholomäus, 84051 Essenbach-Oberahrain (DE)
(74) Vertreter: Sawodny, Michael-Wolfgang

(56) Entgegenhaltungen:
- EP-A- 0 248 977
- EP-A- 1 225 415
- WO-A-03/083404
- DE-A- 3 415 625
- DE-A- 10 133 223
- US-A- 3 134 329
- US-A- 3 971 320
- US-A- 5 732 634
- US-A1- 2002 069 781

## Beschreibung

Die Erfindung betrifft eine Metall-Fixiermaterial-Durchführung, im Einzelnen mit den Merkmalen aus dem Oberbegriff des Anspruchs 1; ferner ein Verfahren zur Fertigung eines Grundkörpers einer Metall-Fixiermaterial-Durchführung, im Einzelnen mit den Merkmalen aus dem Oberbegriff von Anspruch 33.

Metall-Fixiermaterial-Durchführungen sind in verschiedenen Ausführungen im Stand der Technik vorbekannt. Darunter versteht man vakuumdichte Verschmelzungen von Fixiermaterialien, insbesondere Gläsern in Metallen. Die Metalle fungieren dabei als elektrische Leiter. Stellvertretend wird dabei auf US-A-5 345 872, US-A-3 274 937 verwiesen. Derartige Durchführungen sind in der Elektronik und der Elektrotechnik weit verbreitet. Das zum Einschmelzen verwendete Glas dient hierbei als Isolator. Typische Metall-Fixiermaterial-Durchführungen sind derart aufgebaut, dass metallische Innenleiter in ein vorgeformtes Sinterglasteil eingeschmolzen werden, wobei das Sinterglasteil oder das Glasrohr in ein äußeres Metallteil mit dem so genannten Grundkörper eingeschmolzen wird. Als bevorzugte Anwendungen derartigen Metall-Fixiermaterial-Durchführungen gelten beispielsweise Anzünder. Diese werden unter anderem für Airbags oder Gurtspanner bei Kraftfahrzeugen verwendet. In diesem Fall sind die Metall-Fixiermaterial-Durchführungen Bestandteil einer Zündvorrichtung. Die gesamte Zündvorrichtung umfasst außer der Metall-Fixiermaterial-Durchführung eine Zündbrücke, den Sprengstoff sowie eine Metallabdeckung, die den Zündmechanismus dicht umschließt. Durch die Durchführung können entweder ein oder zwei oder mehr als zwei metallische Stifte hindurchgeführt werden. Bei einer bevorzugten Ausführung mit einem metallischen Stift liegt das Gehäuse auf Masse, bei einer bevorzugten zweipoligen Ausführung einer der Stifte. Die zuvor beschriebene Zündvorrichtung wird insbesondere für Airbags oder für Gurtspanner bei Kraftfahrzeugen verwendet. Bekannte Zündvorrichtungen der genannten oder ähnlicher Art sind beschrieben in US 6 274 252, US 5 621 183, DE 29 04 174 A1 oder DE 199 27 233 A1, deren Offenbarungsgehalt vollumfänglich in die vorliegende Anmeldung mit aufgenommen wird. Die zuvor genannten Zündeinheiten weisen zwei Metallstifte auf. Es sind aber auch elektronische Zündvorrichtungen möglich, die nur einen einzigen Stift aufweisen. Die im Stand der Technik gezeigten Zündvorrichtungen umfassen ein Metallgrundkörper, bspw. eine Metallhülse, die als Drehteil ausgeführt ist. Die Druckschrift US-A-5 732 634 offenbart eine derartig gattungsgemäße Metall-Fixiermaterial-Durchführung gemäß dem Oberbegriff von Anspruch 1. Der Metallgrundkörper weist wenigstens eine Durchgangsöffnung auf durch die wenigstens ein Metallstift durchgeführt wird. Ein wesentliches Problem dieser Ausführung besteht dabei darin, dass eine derartige Ausführung material- und kostenintensiv ist, insbesondere hinsichtlich der dort vorgesehenen Hinterschneidungen. Weitere Ausführungen sind aus den Druckschriften US-A-3 134 329, EP-A- 0 248 977, DE 34 15 625 A, EP-A- 1 225 415, und US-A-3 971 320 vorbekannt.

Aus den Druckschriften US 2002/069781 sowie DE 101 33 223 A1 sind Ausführungen vorbekannt, bei welchen zur Vereinfachung der Fertigung der Grundkörper als Stanzteil ausgeführt ist. Dieser weist eine Durchgangsöffnung mit gleich bleibendem Querschnitt über die Erstreckung auf, in welcher ein Kontaktstift über eine Isolierung dichtend eingebracht und fixiert ist. Einwesentlicher Nachteil besteht jedoch darin, dass eine genaue Lagezuordnung des Kontaktstiftes mit der Isolierung zum als Polkörper ausgebildeten Grundkörper nicht durch die Gestaltung der Durchgangsöffnung gegeben ist, sondern nur bei Kenntnis der Einbau- und Montagesituation des Polkörpers anhand von dessen äußerer Gestaltung sowie der Anbindung an Anschlusselemente möglich wird. Problematisch gestaltet sich die geringe Höhe der erforderlichen Ausdruckskraft, welche aufgewandt werden muss, im den Isoliermaterialpfropfen aus der Durchgangsöffnung herauszudrücken, da die zur Verfügung stehende Abstützfläche aufgrund der bei wirtschaftlicher Fertigung optimalen Dicke des Grundkörpers und der dadurch bedingten kürzeren Länge der Durchgangsöffnung entsprechend gering ist.

Der Erfindung liegt daher die Aufgabe zugrunde, eine Metall-Fixiermaterial-Durchführung der eingangs genannten Art derart zu gestalten, dass diese durch eine hohe Festigkeit mit geringem Material- und Arbeitsaufwand und der Eignung für höhere Belastungen charakterisiert ist und ferner Montagefehler, die sich durch die ungenaue Zuordnung der einzelnen Elemente ergeben, vermieden werden.

Die erfindungsgemäße Lösung ist durch die Merkmale des Anspruches 1 charakterisiert. Die verfahrensmäßige Umsetzung zur Herstellung eines Grundkörpers ist in Anspruch 33 beschrieben. Vorteilhafte Ausgestaltungen sind in den Unteransprüchen wiedergegeben.

Die Metall-Fixiermaterial-Durchführung umfasst einen metallischen Grundkörper, durch den wenigstens ein Metallstift durchgeführt ist. Sind in einer bevorzugten Ausführungsform zwei Metallstifte vorgesehen, so stellt einer der beiden wenigstens mittelbar, d. h. direkt oder indirekt über weitere Elemente die Masseverbindung zum Grundkörper her. Bei Ausführung mit zwei Metallstiften sind diese Metallstifte bevorzugt parallel zueinander angeordnet. Wenigstens einer der Metallstifte ist dabei in einer Durchgangsöffnung im Grundkörper angeordnet und gegenüber diesem durch Fixiermaterial, vorzugsweise in Form eines Glaspfropfens, fixiert. Erfindungsgemäß wird der Grundkörper von einem Blechelement gebildet, wobei in einer ersten Ausführungsform zumindest die Durchgangsöffnung durch einen Trennvorgang, insbesondere Stanzen, erzeugt wird. Der Grundkörper selbst wird bevorzugt ebenfalls aus einem Vollmaterial ausgestanzt, die Endgeometrie des Grundkörpers aber durch einen Umformprozess bspw. Tiefziehen erhalten. In einer bevorzugten Ausführungsform wird auch bereits die äußere Kontur beschreibende Endgeometrie und die die Durchgangsöffnung beschreibende Grundgeometrie wenigstens durch einen Trennvorgang, insbesondere Stanzen, erzeugt. Endgeometrie bedeutet, dass an dieser keine Umformvorgänge mehr vorgenommen werden müssen. Grundgeometrie bedeutet, dass diese entweder bei keinerlei erforderlichen weiteren Änderungen die Endgeometrie darstellt oder an dieser noch Veränderungen durch weitere Fertigungsverfahren, insbesondere Umformverfahren vorgenommen werden können, wobei die Endgeometrie erst nach diesen zusätzlichen Verfahren erzielt wird. Zwischen Vorderseite und Rückseite sind Mittel zur Vermeidung einer Relativbewegung von Fixiermaterial in Richtung der Rückseite gegenüber dem Innenumfang der Durchgangsöffnung vorgesehen. Die Mittel sind integraler Bestandteil des Grundkörpers oder bilden mit diesem eine bauliche Einheit.

Die Erzeugung der Geometrie durch einen Trennvorgang bedeutet, dass die Endgeometrie am Außenumfang des Grundkörpers durch Ausschneiden und die Geometrie der Durchgangsöffnung durch Lochen hergestellt wird. Um die sich daraus ergebende Problematik beim Einschmelzen des einzelnen Metallstiftes in einer Durchgangsöffnung und ferner die Sicherheit gegenüber einem Austreten der Einheit Fixiermaterial und Metallstift in den Griff zu bekommen, sind die Mittel zur Vermeidung einer Relativbewegung von Fixiermaterial in Richtung der Rückseite gegenüber dem Innenumfang der Durchgangsöffnung vorgesehen. Diese fungieren quasi als Widerhaken und führen bei Relativbewegung in Richtung Rückseite zu einem Formschlusses zwischen Fixiermaterialpfropfen, insbesondere Glaspfropfen und Grundkörper. Diese umfassen beispielsweise wenigstens eine örtliche Verengung in der Durchgangsöffnung, wobei diese im gesamten Bereich des Innenumfanges, ausgenommen an der Vorderseite des Grundkörpers vorgesehen werden kann.

Die erfindungsgemäße Lösung ermöglicht es zum einen auf kostengünstigere Herstellungsverfahren und Ausgangsmaterialien zurückzugreifen, wobei der Materialeinsatz erheblich minimiert wird. Ferner kann der gesamte Grundkörper als integrales Bauteil ausgebildet sein, in welches der Metallstift mittels Fixiermaterial eingeschmolzen wird. Ein weiterer wesentlicher Vorteil besteht darin, dass auch unter erhöhten Belastungen auf den einzelnen Metallstift, zum Beispiel einer Druckbelastung, ein Herausdrücken des Metallstiftes mit dem Glaspfropfen aus der Durchgangsöffnung sicher vermieden wird. Die gesamte Ausführung baut ferner in der Breite kleiner und ist bei geringerer Baugröße durch die Gewährleistung der sicheren Fixierung des Metallstiftes im Grundkörper auch bei höheren Kräften geeignet.

Entscheidend ist dabei, dass die örtliche Verengung des Querschnittes im Bereich der Rückseite oder aber zwischen Rückseite und Vorderseite erfolgt, wobei jedoch die Vorderseite immer durch einen größeren Durchmesser charakterisiert ist.

Gemäß einer besonders vorteilhaften Ausgestaltung ist der zweite Metallstift als Massestift an der Rückseite des Grundkörpers auf Masse gelegt bzw. befestigt. Damit entfallen zusätzliche Maßnahmen, um einen im Grundkörper mit Fixiermaterial fixierten Metallstift auf Masse zu legen bzw. elektrisch mit dem Grundkörper zu koppeln. Ferner ist nur noch ein Stift in einer Durchgangsöffnung zu fixieren, wobei die Möglichkeiten damit vielfältiger werden, den einzelnen Stift vollständig in Umfangsrichtung sicher zu fixieren und die mögliche Anbindungsfläche für den Massestift kann vergrößert werden.

Als Fixiermaterial findet beispielsweise ein Glaspfropfen, ein Keramikpfropfen, ein Glaskeramikpfropfen oder ein Hochleistungspolymer Verwendung.

Für die konkrete Ausgestaltung der Mittel zur Verhinderung einer Relativbewegung zwischen Fixiermaterial und Durchgangsöffnung, insbesondere des Herausgleitens, bestehen eine Mehrzahl von Möglichkeiten. Diese sind durch Maßnahmen am Grundkörper charakterisiert. Im einfachsten Fall wird auf Maßnahmen am Grundkörper zurückgegriffen, die bei der Fertigung, insbesondere beim Stanzvorgang, mit realisiert werden können. Dabei zeichnet sich die Durchgangsöffnung zwischen Rückseite und Vorderseite durch eine Änderung des Querschnittsverlaufes aus. Im einfachsten Fall sind wenigstens zwei Bereiche unterschiedlicher Innenabmessungen, bei Ausführung als Durchgangsöffnung mit kreisrundem Querschnitt mit unterschiedlichem Durchmesser vorgesehen. Die Querschnittsänderung kann dabei in Stufen oder aber stetig erfolgen. Im letztgenannten Fall ist die Durchgangsöffnung zwischen Vorder- und Rückseite konisch ausgestaltet, wobei diese sich zur Rückseite hin verengt.
Die Maßnahmen am Grundkörper sind in der Regel des Weiteren durch das Vorsehen von mehreren Ausnehmungen bzw. Vorsprüngen charakterisiert. Diese bilden wenigstens eine von der Rückseite ausgehend betrachtet am Innenumfang der Durchgangsöffnung im Grundkörper zwischen Rückseite und Vorderseite angeordnete Hinterschneidung, wobei die Vorderseite frei von derartigen Hinterschneidungen ist. Bei symmetrischer Ausführung der Durchgangsöffnung ist diese durch drei Teilbereiche charakterisiert - einen ersten Teilbereich, der sich von der Rückseite in Richtung Vorderseite erstreckt, einen zweiten sich daran anschließenden und einen dritten Teilbereich, der sich von Vorderseite in Richtung Rückseite erstreckt. Der zweite Teilbereich ist durch geringere oder größere Abmessungen der Durchgangsöffnung als der erste und dritte Teilbereich charakterisiert. Vorzugsweise sind dann der erste und dritte Teilbereich durch identische Querschnittsabmessungen charakterisiert.

Bei Ausführungen mit mehr als zwei Bereichen unterschiedlicher Abmessungen, insbesondere unterschiedlichen Durchmessers werden Verfahren gewählt, die durch beidseitige Bearbeitung des Grundkörpers entstehen. Wird bei den vorher beschriebenen Ausführungen auf eine asymmetrische Gestaltung der Durchgangsöffnung abgestellt, so wird bei diesen Ausführungen mit mehr als zwei Bereichen vorzugsweise eine Ausgestaltung der Durchgangsöffnung gewählt, die hinsichtlich der Einbauposition beliebig verwendbar ist. Diese ist, bezogen auf eine theoretische Mittenachse, die senkrecht zur Stiftachse des im Grundkörper geführten Stiftes verläuft und sich im Mittenbereichs des Grundkörpers erstreckt, symmetrisch ausgebildet. Damit können Vorder- und Rückseite hinsichtlich ihrer Funktion auch vertauscht werden. Die durch diese gebildeten Hinterschneidungen wirken möglichen Bewegungen des Fixiermaterialpfropfens in beide Richtungen entgegen.

Gemäß einer weiteren Ausgestaltung können auch eine Mehrzahl von in Umfangsrichtung zueinander beabstandet auf einer gemeinsamen Länge zwischen Vorder- und Rückseite angeordneten Vorsprüngen vorgesehen sein. Diese werden in der Regel durch Prägen, d. h. örtliche Verformung unter Druck im Bereich der Rückseite erzeugt. Das Herstellungsverfahren ist somit besonders kostengünstig.

Eine weitere Möglichkeit zur Vermeidung von Relativbewegungen zwischen Fixiermaterialpfropfen und Durchgangsöffnung besteht in der Ausbildung einer kraftschlüssigen Verbindung zwischen diesen. Normalerweise wird bspw. das Glas zusammen mit dem Metallstift in die Öffnung eingebracht, Glas und Metallring erwärmt, so dass nach dem Abkühlen das Metall auf den Glaspfropfen aufschrumpft. lm allgemeinen weist die Durchgangsöffnung nach dem Stanzen der Durchgangsöffnung im wesentlichen den Enddurchmesser auf. Natürlich kann die gestanzte Durchgangsöffnung selbst noch bearbeitet werden, beispielsweise geschliffen werden, ohne dass sich der Enddurchmesser wesentlich ändert. Die Durchgangsöffnung kann einen kreisrunden Querschnitt aufweisen. Andere Möglichkeiten sind denkbar, beispielsweise ein ovaler Querschnitt.

Gemäß einer vorteilhaften Weiterentwicklung sind zur zusätzlichen Vermeidung von Relativbewegungen unter Last zwischen Metallstift und Fixiermaterial Maßnahmen am Metallstift vorgesehen. Dabei kann es sich jeweils um sich über den gesamten Außenumfang des Metallstiftes erstreckende Vorsprünge bzw. Ausnehmungen handeln oder aber um in Umfangsrichtung zueinander benachbart mit beliebigen oder fest vordefinierten und fest angeordneten Vorsprünge.

Das Verfahren zur Herstellung eines Grundkörpers einer Metall-Durchführung ist dadurch charakterisiert, dass die die äußere Geometrie beschreibende Endkontur durch einen Trennvorgang frei von spannender Bearbeitung aus einem Blechteil vordefiniertre Dicke gewonnen wird. Ebenso erfolgt die Erzielung der die Ausgangsform der Durchgangsöffnung beschreibenden Grundgeometrie zur Bildung der Durchgangsöffnung für mindestens einen Metallstift durch Ausstanzen aus dem Blechteil. Dabei können beide Vorgänge in kostensparender Weise in ein Werkzeug und einen Arbeitsgang verlegt werden. Die Hinterschneidungen in den Durchgangsöffnungen werden durch Verformung der Durchgangsöffnung gebildet, beispielsweise Prägen. Der einzelne Prägevorgang kann dabei vor oder nach dem Stanzvorgang vorgenommen werden. Vorzugsweise erfolgen Präge- und Stanzvorgang jeweils an der gleichen Seite des Grundkörpers, um unnötige Werkstückpositionsveränderungen zu vermeiden und eventuelle diese Verfahren unmittelbar hintereinander ablaufen zu lassen.

Entsprechend der gewünschten zu erzielenden Geometrien erfolgen die Prägevorgänge einseitig oder beidseitig, wobei im letztgenannten Fall vorzugsweise gleiche Prägeparameter eingestellt werden, um eine symmetrische Ausführung der Durchgangsöffnung zu gewährleisten.

Die erfindungsgemäße Lösung wird nachfolgend anhand von Figuren erläutert. Darin ist im Einzelnen Folgendes dargestellt:
- Figur 1a: verdeutlicht eine erste Ausführungsform einer erfindungsgemäß gestalteten Metall-Fixiermaterial-Durchführung;
- Figuren 1b bis 1e: verdeutlichen in schematisch stark vereinfachter Darstellung das Grundprinzip eines erfindungsgemäßen Verfahrens zur Herstellung eines Grundkörpers gemäß der Erfindung;
- Figur 2a: verdeutlicht eine zweite Ausführungsform einer erfindungsgemäß gestalteten Metall-Fixiermaterial-Durchführung mit konischer Ausführung der Durchgangsöffnung;
- Figuren 2b und 2c: verdeutlichen eine weitere Ausführungsform des erfindungsgemäßen Verfahrens zur Herstellung eines Grundkörpers gemäß Figur 2a nach einem Ausstanzvorgang;
- Figur 3: verdeutlicht eine dritte Ausführungsform einer erfindungsgemäß gestalteten Metall-Fixiermaterial-Durchführung mit teilweise konischer Gestaltung der Durchgangsöffnung;
- Figur 4: verdeutlicht eine Ausführungsform der erfindungsgemäß gestalteten Metall-Fixiermaterial-Durchführung mit einer einen Vorsprung zwischen Vorder- und Rückseite in der Durchgangsöffnung beschreibenden Kontur;
- Figur 5: verdeutlicht eine Ausführungsform der erfindungsgemäß gestalteten Metall-Fixiermaterial-Durchführung mit einer eine Ausnehmung zwischen Vorder- und Rückseite in der Durchgangsöffnung beschreibenden Kontur;
- Figur 6: verdeutlicht eine Ausführung gemäß Figur 1 a mit zusätzlichen Vorsprüngen am Metallstift;
- Figur 7: verdeutlicht eine Weiterentwicklung gemäß Figur 6;
- Figur 8: verdeutlicht eine weitere Ausführungsform der erfindungsgemäß gestalteten Metall-Fixiermaterial-Durchführung mit punktueller Verengung des Querschnittes im Bereich der Rückseite;
- Figur 9: verdeutlicht eine Ausführungsform der erfindungsgemäß gestalteten Metall-Fixiermaterial-Durchführung mit Oberflächengestaltung in der Durchgangsöffnung;
- Figur 10: verdeutlicht eine weitere alternative Ausführungsform der erfindungsgemäß gestalteten Metall-Fixiermaterial-Durchführung.
- Figur 11: verdeutlicht eine Ausführungsform mit einem Metallstift, einen sogenannten Monopin

Die Figur 1a verdeutlicht anhand eines Axialschnittes eine erste Ausführung einer erfindungsgemäß gestalteten Metall-Fixiermaterial-Durchführung 1, beispielsweise für den Einsatz als Anzünder eines Airbags. Dieser umfasst einen eine Metallmanschette 2 bildenden Grundkörper 3, mit welchem zwei zueinander parallele Metallstifte 4 und 5 elektrisch gekoppelt sind. Die beiden Metallstifte 4 und 5 sind parallel zueinander angeordnet. Dabei fungiert einer als Leiter, während der zweite auf Masse gelegt wird. Im dargestellten Fall fungiert der erste Metallstift 4 als Leiter und der Metallstift 5 als Massestift. Wenigstens einer der Metallstifte, insbesondere der als Leiter fungierende Metallstift 4 wird durch den Grundkörper 3 geführt. Der Massestift 5 wird im dargestellten Fall direkt an der Rückseite 12 des Grundkörpers 3 an diesem befestigt. Der Metallstift 4 ist dazu auf einem Teil I₁ seiner Länge I in Fixiermaterial 34, insbesondere einen aus einer Glasschmelze erkalteten Glaspfropfen 6 eingeschmolzen. Der Metallstift 4 ragt dabei wenigstens auf einer Seite über die Stirnseite 7 des Glaspfropfens 6 hinaus und schließt in der dargestellten Ausführungsform mit der zweiten Stirnseite 8 des Glaspfropfens 6 bündig ab. Auch andere Varianten sind denkbar. Bevorzugt ist nicht nur die Durchgangsöffnung, sondern auch der Grundkörper 3 als Stanzelement 9 ausgeführt. Dies bedeutet, dass die äußere Kontur beschreibende Geometrie, insbesondere der Außenumfang 10 durch Ausschneiden, bevorzugt Stanzen erzeugt wurde. Das Stanzteil kann entweder in der Geometrie wie es nach dem Stanzvorgang vorliegt weiterverwendet werden oder aber in einem weiteren Arbeitsschritt umgeformt werden, bspw. tiefgezogen werden. Die zur Aufnahme und Fixierung des Metallstiftes 4 mittels des Glaspfropfens 6 vorgesehene Durchgangsöffnung 11 wird erfindungsgemäß in einer bevorzugten Ausführungsform durch einen Ausstanzvorganges in Form des Lochens erzeugt. Nachfolgend wird der Metallstift 4 an der Rückseite 12 der Metall-Fixiermaterial-Durchführung 1 zusammen mit dem Glaspfropfen in die Durchgangsöffnung 11 eingeführt und der Metallkörpers enthaltend den Glaspfropfen und den Metallstift erwärmt, so dass nach einem Abkühlungsvorgang das Metall aufschrumpft und so eine kraftschlüssige Verbindung zwischen Glaspfropfen 6 mit Metallstift 4 und Grundkörper 3 ausgebildet wird. Denkbar ist auch, das Fixiermaterial im geschmolzenen bzw. fließfähigen Zustand, insbesondere die Glasschmelze von der Vorderseite 13 in die Durchgangsöffnung 11 einzubringen. Während des Erkaltens entsteht dann eine form- und stoffschlüssige Verbindung sowohl zwischen dem Außenumfang 14 des Metallstiftes 4 als auch dem Innenumfang 15 der Durchgangsöffnung 11. um bei Belastung der gesamten Metall-Fixiermaterial-Durchführung 1 beim Zünden ein Lösen des Metallstiftes 4 mit dem Glaspfropfen 6 vom Grundkörper 3 zu vermeiden, sind Mittel zur Verhinderung einer Relativbewegung zwischen Fixiermaterial 34 und Innenumfang 15 der Durchgangsöffnung in Richtung der Rückseite 12, die hier mit 35 bezeichnet sind, vorgesehen. Diese fungieren quasi als Widerhaken und bewirken einen Formschluss zwischen Grundkörper 3 und Glaspfropfen 6 unter Zugkrafteinwirkung und/oder Druck auf den Glaspfropfen 6 und/oder den Metallstift 4 und verhindern damit ein Hinausgleiten an der Rückseite 12. Dazu ist gemäß einer ersten Ausführungsform die Durchgangsöffnung 11 derart ausgestaltet, dass diese einen Hinterschnitt 36 aufweist, der von einem Vorsprung 37 gebildet wird. Dieser ist im Bereich der Rückseite 12 angeordnet und schließt im dargestellten Fall bündig mit dieser. Die Durchgangsöffnung 11, welche im dargestellten Fall vorzugsweise mit kreisrundem Querschnitt ausgebildet ist, ist durch diesen Vorsprung 37 durch zwei unterschiedliche Durchmesser d₁ und d₂ charakterisiert. Dabei ist der Durchmesser d₁ größer als der Durchmesser d₂. Der Durchmesser d₂ ist der Durchmesser der Durchgangsöffnung 11 an der Rückseite 12. Der Durchmesser d₁ ist der Durchmesser der Durchgangsöffnung 11 an der Vorderseite 13. Dabei ist die Durchgangsöffnung 11 über einen wesentlichen Teil ihrer Erstreckung l_{d1} mit dem gleichen Durchmesser d₁ ausgeführt. l_{d2} steht für die Ausbildung der Durchgangsöffnung 11 mit dem Durchmesser d₂. Das heißt, die Durchgangsöffnung weist zwei Teilbereiche, einen ersten Teilbereich 16 und einen zweiten Teilbereich 17 auf, wobei der erste Teilbereich 16 durch den Durchmesser d₁ und der zweite Teilbereich 17 durch den Durchmesser d₂ charakterisiert ist. Diese Durchmesser werden dabei durch einen einseitigen Stanzvorgang in Form des Lochens von Seiten der Vorderseite 13 oder Rückseite 12 mit anschließendem Umformvorgang unter Druckeinwirkung, insbesondere Prägen, wie in den Figuren 1b bis 1c am Grundkörper 3 dargestellt, erzeugt. Vorzugsweise erfolgen Stanz- und Umformvorgang jeweils von der gleichen Seite, im dargestellten Fall von der Vorderseite 13 aus. Das Ausschneiden des Grundkörpers 3 kann ebenfalls im Rahmen eines Ausstanzvorganges oder aber eines vorhergehenden Schneidvorganges, beispielsweise Wasser- oder Laserstrahlschneiden erfolgen. Vorzugsweise erfolgt dieses jedoch durch Ausstanzen. Das Werkzeug dafür ist dabei derart konzipiert, dass der gesamte Grundkörper 3 mit einer Durchgangsöffnung 11 in einem Arbeitsschritt aus einem Blech 38 bestimmter Blechstärke b, die einer Dicke D des Grundkörpers 3 entspricht, ausgestanzt wird.

Figuren 1b bis 1e verdeutlichen in schematisch vereinfachter Darstellung das Grundprinzip des erfindungsgemäßen Verfahrens zur Herstellung eines Grundkörpers 3 mit der geforderten Geometrie. Figur 1b verdeutlicht in schematisch vereinfachter Darstellung die Ausbildung des Stanzwerkzeuges 39 aus zwei Teilwerkzeugen, einem Unterteil in Form einer Matrize 40 und einem Oberteil in Form eines Stempels 41. Dabei wird der Stempel 41 gegenüber dem auf der Matrize 40 aufliegenden Blech 38 bewegt. Die Vorschubrichtung ist durch einen Pfeil gekennzeichnet. Der dadurch entstehende Grundkörper 3' hinsichtlich seiner äußeren Endgeometrie und der Geometrie der Durchgangsöffnung 11' nach dem Stanzen ist in Figur 1c wiedergegeben. Der Grundkörper 3' kann in diesem Zustand und dieser Lage einem weiteren Prägevorgang unterzogen werden, um die in Figur 1 a dargestellte Geometrie der Durchgangsöffnung 11 zu erzielen, insbesondere die durch den Vorsprung 37 gebildete Hinterschneidung 36. Das Prägewerkzeug 42 ist dabei der Vorderseite 23 des Grundkörpers 3' zugeordnet und wird an der Durchgangsöffnung 11 ", wie diese nach dem Stanzen vorliegt, von Seiten der Vorderseite 12 in Richtung der Rückseite 12 wirksam. Die wirksame Tiefe t₁, die im Endzustand des Grundkörpers 3 den Abstand der Hinterschneidung 36 von der Vorderseite 13 charakterisiert, wird dabei durch die Form des Prägewerkzeuges 42 und die dadurch bedingte Prägetiefe oder aber nur die Prägetiefe gewährleistet. Die Figur 1e verdeutlicht dabei die Position des Prägewerkzeuges 42 gegenüber dem Grundkörper 3' im Endzustand, d. h. nach erfolgter Prägung, wobei in diesem Zustand der Grundkörper 3' dem Grundkörper 3 entspricht. Die Zusätze charakterisieren den Zustand des zu bearbeitenden Elementes während der Fertigung. Um ein optimales Prägeergebnis zu erzielen, werden metallische Werkstoffe mit guter Fließfähigkeit bei der gewählten Druckeinwirkung als Bleche 38 bzw. dünnwandige Elemente eingesetzt. Vorzugsweise finden als Metalle Cu-Ni-Legierungen oder AI-Legierungen oder Ni-, bzw. Fe-Legierungen Verwendung. Besonders bevorzugt ist die Verwendung von Stählen, bspw. Stainless steel, CRS 1010, Baustählen oder Cr-Ni-Stahl.

Bei den in den Figuren 1a bis 1e dargestellten Ausführungen weist die Durchgangsöffnung 11 einen kreisrunden Querschnitt auf. Denkbar sind jedoch auch andere Formen, wobei in diesem Fall eine Hinterschneidung durch Änderung der Innenabmessungen der Öffnung gebildet wird. Ferner sind die dargestellten Geometrien idealisiert wiedergegeben. So werden in der Praxis in der Regel nicht vollkommen rechtwinklig zueinander stehende Flächenbereiche entstehen. Entscheidend ist, dass eine Grundkontur der Durchgangsöffnung geschaffen wird, die zum einen der Aufnahme eines eingeschmolzenen Metallstiftes und ferner der Verhinderung einer Herausbewegung der Gesamtheit aus Metallstift und Fixiermittel, insbesondere Glaspfropfen gerecht wird, d. h. auch die die Hinterschneidung bildenden Flächenbereiche und die angrenzenden Flächenbereiche können in einem Winkel zueinander angeordnet werden.

Die Figur 2a verdeutlicht anhand eines Axialschnittes durch eine Metall-Fixiermaterial-Durchführung 1.2 eine weitere erfindungsgemäße Ausgestaltung des Grundkörpers 3.2. Der Grundaufbau der Metall-Fixiermaterial-Durchführung 1.2 entspricht dem in der Figur 1 beschriebenen, weshalb für gleiche Elemente die gleichen Bezugszeichen verwendet werden. Bei der Ausführung gemäß Figur 2a ist die Durchgangsöffnung 11.2 jedoch konisch ausgeführt. Dabei verringert sich der Durchmesser d ausgehend von der Vorderseite 13.2 zur Rückseite 12.3 stetig. Diese stetige Durchmesserverringerung durch Ausbildung eines Konus bildet die Mittel 35 zur Verhinderung einer Relativbewegung zwischen dem Fixiermittel und dem Innenumfang 15 der Durchgangsöffnung.

Figur 2b verdeutlicht den sich nach dem Ausstanzvorgang ergebenden Grundkörper 3' nach dem Ausstanzen. Ersichtlich ist eine Durchgangsöffnung 11' mit durchgängig gleichen Abmessungen. Figur 2c verdeutlicht das Prägewerkzeug 43, welches eine konische Ausgestaltung aufweist und auf den Grundkörper 3' gemäß Figur 2b von der Vorderseite 13.2 her gegen eine Matrize 44 einwirkt. Demgegenüber offenbart die Figur 3 eine Kombination der Ausführung gemäß Figuren 1 und 2, bei welcher nur ein Teil der Durchgangsöffnung 11.3 konisch ausgebildet ist. Bei dieser Ausführung ist die Durchgangsöffnung 11.3 der Metall-Fixiermaterial-Durchführung 1.3, insbesondere im Grundkörper 3.3 ebenfalls in zwei Teilabschnitte unterteilt, einen ersten Teilbereich 16.3 und einem zweiten Teilbereich 17.3. Der zweite Teilbereich 17.3 ist dabei durch einen konstanten Durchmesser d_{2.3} über seine Länge I_{d2.3} charakterisiert. Der zweite Teilbereich 17.3 erstreckt sich dabei von der Rückseite 12.3 in Richtung zur Vorderseite 13.3. Der erste Teilbereich 16.3 ist durch eine stetige Querschnittsverringerung der Durchgangsöffnung 11.3 charakterisiert. Die Verringerung erfolgt von einem Durchmesser d_{1.3} bis auf einen Durchmesser d_{2.3}. Die geringeren Durchmesser an den Rückseiten 12.2, 12.3 gemäß der Ausführungen der Figuren 2 und 3 bieten den Vorteil einer größeren Anbindungsfläche 18 für den Metallstift 5.2 bzw. 5.3, insbesondere den Massestift. Der Hinterschnitt 36.3 ergibt sich aufgrund der Durchmesseränderung vom zweiten zum ersten Teilbereich 16.3 betrachtet.

Bei allen in den Figuren 1 bis 3 dargestellten Ausführungen bietet die asymmetrische Geometrie der Durchgangsöffnung 11 von der Vorderseite 13 zur Rückseite 12 hin betrachtet den Vorteil der Verhinderung eines Herausrutschens oder Herausziehens des Glaspfropfens 6 an der Rückseite 12 bzw. in Richtung dieser. Ferner kann während der Montage durch die asymmetrische Geometrie eine leichtere Orientierung für die Einbauposition der einzelnen Elemente, insbesondere der Metallstifte 4 und 5 gegeben werden. Aufgrund der Hinterschneidung wird ein Herauslösen der Baueinheit aus Metallstift 4 und Glaspfropfen 6 aus dem Grundkörper beim Zünden vermieden. Das zusätzliche Material an der Rückseite 12 bietet den Vorteil einer größeren Anbindungsfläche für den auf Masse zu legenden Metallstift 4.5. Ferner erhöht diese die Festigkeit der Glasdichtung des Metallstiftes bei Druckeinwirkung auf die Vorderseite.

Die Figuren 4 und 5 verdeutlichen zwei weitere Ausführungen einer erfindungsgemäßen Metall-Fixiermaterial-Durchführung 1.4 und 1.5 mit Durchgangsöffnung 11.4 und 11.5. Bei diesen Ausführungen ist die Durchgangsöffnung 11 in drei Teilbereiche unterteilbar. Bei der Ausführung gemäß Figur 4 in die Teilbereiche 20, 21 und 22, wobei der jeweils erste und dritte Teilbereich 20 und 22 vorzugsweise durch gleiche Durchmesser d₂₀ und d₂₂ charakterisiert ist. Der zweite Teilbereich 21 ist durch einen geringeren Durchmesser d₂₁ als die Durchmesser d₂₀ und d₂₂ charakterisiert und bildet somit einen Vorsprung 23. Dieser bildet die zwischen Vorder- und Rückseite angeordnete Hinterschneidung 36.4 zur Verhinderung der Relativbewegung des Glaspfropfens 6.4 in Richtung Rückseite 12.4 gegenüber dem Innenumfang 15.4 der Durchgangsöffnung 11.4. Insbesondere die jeweils zur Vorderseite 13.4 und Rückseite 12.2 gerichteten Flächen 24 und 25 bilden dabei die Anschlagflächen für den Glaspfropfen 6.4 in axialer Richtung. Diese Ausführung ist durch eine Fixierung des Glaspfropfens 6.4 in beide Richtungen charakterisiert, so dass sich diese Ausbildung des Grundkörpers in besonders vorteilhafter Weise dazu eignet, beliebig einbaubar und positionierbar zu sein, insbesondere was die Anbindung der Metallstifte 4.4 betrifft.

Dies gilt in Analogie auch für die in der Figur 5 dargestellte Ausgestaltung der Metall-Fixiermaterial-Durchführung 1.5, insbesondere des Grundkörpers 3.5. Auch dieser ist in wenigstens drei Teilbereiche unterteilbar, wobei diese einzelnen Teilbereiche, die hier mit 20.5, 21.5 und 22.5 bezeichnet sind, eine Ausnehmung 26 beschreiben, die zwischen Rück- und Vorderseite 12.5 bzw. 13.5 angeordnet ist. Die beiden äußeren Teilbereiche - erster Teilbereich 20.5 und dritter Teilbereich 22.5 - bilden dabei Vorsprünge 27 und 28. Die zueinander weisenden Flächen 29 bzw. 30 der einzelnen Vorsprünge 27 bzw. 28 bilden dabei einen Anschlag für den erkalteten Glaspfropfen 6.5 bei Verschiebung zwischen Rückseite 12.5 und Vorderseite 13.5. Beide Ausführungen bedingen eine Erhöhung der erforderlichen hydrostatischen Kräfte, um den Glaspfropfen 6 unter Abscherung von Teilen von diesen bei Druckbelastung in Bewegung zu versetzen.

Bei allen bisher beschriebenen Lösungen wird es möglich, einen schmaleren Grundkörper 3 gegenüber den bekannten Lösungen aus dem Stand der Technik zu verwenden bei gleicher oder erhöhter Festigkeit der durch den Glaspfropfen 6 bedingten Dichtung.

Die Fertigung des Grundkörpers 3.4 gemäß Figur 4 erfolgt durch Stanzen des Grundkörpers 3' mit einer Durchgangsöffnung 11' mit konstantem Durchmesser. Der Vorsprung wird durch beidseitiges Prägen mit einer vordefinierten Prägetiefe und einem Prägewerkzeug mit größerem Durchmesser als nach dem Stanzen vorliegendem Durchmesser der Durchgangsöffnung 11' erzielt. Aufgrund der Erhöhung der Oberflächenspannung des Materials am Grundköper 3' unter Einfluss des Prägewerkzeuges bei Überschreitung der Fließgrenze erfolgt ein Fließen des Materials, welches dann den Vorsprung 23 bildet. Dabei ist es unerheblich, ob der Prägevorgang zuerst von der Vorder- oder Rückseite des Grundkörpers aus erfolgt.

Bei gewünschtem symmetrischem Aufbau sollten die Prägekräfte und die Prägetiefe jedoch beidseitig gleich gewählt werden. Die getätigten Ausführungen gelten in Analogie auch für die Ausbildung des Grundkörpers gemäß Figur 5. Auch hier erfolgt im ersten Verfahrensschritt ein Ausstanzen der Außengeometrie des Grundkörpers 3.5' mit Durchgangsöffnung 11.5'. Die beiden Vorsprünge 27 und 28 im Bereich der Vorder- und Rückseite 12 bzw. 13 werden dann durch an den Vorder- und Rückseiten 12, 13 am Grundkörper 3.5' wirksam werdenden Druckkräften gebildet. Dabei ist die dargestellte Form der Ausnehmung idealisiert.

Verdeutlichen die Figuren 4 und 5 Maßnahmen am Grundkörper 3.4 bzw. 3.5, insbesondere den Durchgangsöffnungen 11.4 und 11.5 zur Verhinderung einer Relativbewegung des Glaspfropfens 6 gegenüber dieser, so zeigen die Figuren 6 und 7 beispielhaft Maßnahmen am Metallstift 4.6 bzw. 4.7, die zur Verhinderung des Austritts des Metallstiftes 4.6 bzw. 4.7 aus dem Glaspfropfen 6.6 bzw. 6.7 während beim Test und ferner während des Zündvorganges dienen. Dabei stellt die Figur 6 eine Kombination der in der Figur 1 dargestellten Ausführung mit zusätzlicher Modifizierung des Metallstiftes 4.6 dar. Der Stift 4.6 weist dabei im Kupplungsbereich mit dem Grundkörper 3.6 wenigstens einen Vorsprung auf, dieser ist mit 31 bezeichnet und erstreckt sich in Umfangsrichtung um den Außenumfang 32 des Stiftes 4.6. Bei der dargestellten Ausführung handelt es sich um einen Vorsprung 31, der sich um den gesamten Außenumfang 32 des Metallstiftes 4.6 erstreckt. Dieser kann durch Stauchung oder Quetschung des Metallstiftes 4.6 gebildet werden. Eine andere, hier nicht dargestellte Möglichkeit, beinhaltet die Anordnung mehrerer einander in Umfangsrichtung benachbart, vorzugsweise mit gleichem Abstand zueinander benachbart angeordneter Vorsprünge am Metallstift 4.6 im Bereich der Kupplung im Grundkörper 3.6. Das Merkmal der Vorsprünge am Metallstift 4.6 trägt wesentlich zur Verbesserung der Festigkeit der Verbindung bei. Dieses Merkmal verhindert die Herausnahme des Metallstiftes 4.6 während eines entsprechenden Testes, bei dem normalerweise der Metallstift bei Zugbeanspruchung und Herausnahme des Glaspfropfens versagt. Dies gilt in Analogie für die Ausgestaltung gemäß Figur 7. Bei dieser weist der Metallstift 4.7 im Kontaktbereich mit der Glasschmelze eine Mehrzahl von über die axiale Erstreckung der Durchgangsöffnung angeordnete Vorsprünge auf, die hintereinander geschaltet sind. Im einfachsten Fall wird dabei eine Riffelung 33 verwendet. Mit dieser kann der gleiche Effekt erzielt werden, wie in Figur 6 beschrieben. Der übrige Aufbau entspricht dem in der Figur 6 beschriebenen, weshalb für gleiche Elemente die gleichen Bezugszeichen verwendet werden.

Die in den Figuren 6 und 7 beschriebenen Ausführungen sind ferner auch mit den in den Figuren 2 bis 5 dargestellten Maßnahmen am Grundkörper, insbesondere den Durchgangsöffnungen kombinierbar.

Figur 8 beschreibt eine Ausgestaltung, bei welcher über die gesamte Erstreckung zwischen Rückseite 12 und Vorderseite 13 die Durchgangsöffnung 11.8 mit gleichem Durchmesser ausgebildet ist, wobei im Bereich der Rückseite 12.8 der Grundkörper 3.8 einem Prägeverfahren ausgesetzt wird. Dies erfolgt durch Druckbeaufschlagung auf die Rückseite 12.8, wobei diese Druckbeaufschlagung punktuell im Bereich des Umfanges der Durchgangsöffnung 11.8 vorgenommen wird. Die Druckeinwirkung erfolgt die Druckausführung auf die Rückseite 12.8. Diese führt dazu, dass punktuell oder aber über den gesamten Bereich des Umfanges der Durchgangsöffnung 11 sich entsprechend zum Metallstift 4.8 ausgerichtete Vorsprünge ausbilden, die die Druckverhältnisse in der Durchgangsöffnung 11 ausgehend von der Vorderseite 13.8 zur Rückseite 12.8 entscheidend beeinflussen. Im dargestellten Fall werden dabei die in Umfangsrichtung zueinander mit gleichem Abstand angeordneten Vorsprünge 37.81, 37.82 erzeugt. Der Glaspfropfen 6.8 kann hier als Pressteil ausgebildet sein.

Figur 9 verdeutlicht eine Ausführung, bei welcher jedoch der Innenumfang 15.8 der Durchgangsöffnung 11.8 durch einen im Wesentlichen konstanten mittleren Durchmesser d₁ gekennzeichnet ist und ferner zur Erzielung der Haltewirkung für den Glaspfropfen 6.8, entweder der Innenumfang 15.8 der Durchgangsöffnung 11.8 im Grundkörper 3.8 oder der Außenumfang des Glaspfropfens 6.9 einer Oberflächenbehandlung, insbesondere einer spanenden Oberflächenbehandlung, wie z. B. Sandstrahlen oder Beizen unterzogen wurde. Dabei werden Rauhigkeitswerte im Bereich von µ ≥ 10 µm realisiert. Die Aufrauhung der Oberfläche dient der Passung und unterstützt die Festigkeit. Bei der in der Figur 9 dargestellten Ausführung wird vorzugsweise der gesamte Innenumfang 15 der Durchgangsöffnung 11.5 einer entsprechenden Oberflächenbehandlung erzogen. Ferner besteht die Möglichkeit, die Oberflächenbehandlung auf nur einen Teilbereich zu beschränken, wobei dieser sich zumindest im Bereich der Rückseite 12.9 erstrecken sollte.

Des weiteren wäre es möglich, dass der Glaspfropfen, der in den Grundkörper eingesetzt wird zusätzlich von einer Hülse umgeben ist. Dann kann sowohl die Oberfläche der Durchgangsöffnung und/oder der Hülse und/oder der Metallstift aufgerauht sein.

Eine weitere alternative Ausgestaltung ist in Figur 10 verdeutlicht. Bei dieser ist die Durchgangsöffnung 11.9 durch einen größeren Durchmesser d₂ im Bereich der Rückseite 12.9 als an der Vorderseite 13.9 charakterisiert. Diese Ausführung erlaubt es, Durchgangsöffnungen 11.9 auch in dickeren Grundkörpern 3.9 zu gestalten. Die Durchgangsöffnung 11.10 wird bspw. gestanzt oder nur im Teilbereich 45 ausgebohrt. Der zweite Teilbereich 46 wird in beiden Ausführungsformen beispielsweise dadurch ausgebildet, dass man diesen Teilbereich 46 ausbohrt. In den ausgebohrten Teilbereich 46 wird der Glaspfropfen 6.10 mit dem Metallstift 4.10 eingebracht und gehalten. Generell sind sämtliche in der Beschreibung zu den Figuren 1 bis 9 genannten Möglichkeiten zum Einbringen wenigstens einer Durchgangsöffnung insbesondere durch Ausstanzen in einen Grundkörper auch dazu geeignet diese Durchgangsöffnung in einem ersten Teilbereich des Grundkörpers einzubringen und den zweiten Teilbereich bspw. dann durch Ausbohren aus dem Grundkörper herauszuarbeiten. Der Glaspfropfen 6 mit Metallstift kann dann wie in Figur 1 bis 9 beschrieben in den ersten oder den zweiten Teilbereich eingebracht werden. Während die zuvor beschriebenen Ausführungsbeispiele sich sämtlich auf Metall-Fixiermaterial-Durchführungen bezog, die zwei Metallstifte, die bevorzugt parallel angeordnet waren umfassten, wovon einer der Metallstifte an der Rückseite des Grundkörpers auf Masse gelegt ist, ist die Erfindung prinzipiell auch anwendbar bei mehr als 2 Metallstiften und bei sogenannten Mono-Pins. Mono-Pins sind Zündeinheiten, die nur einen einzigen Metallstift, der von einem Stiftträger getragen wird, umfassen. Der Stiftträger selbst umfasst bspw. einen Metallring, der den Massenanschluss ausbildet.

Ein derartiger Mono-Pin ist in Figur 11 gezeigt. Der Stiftträger 100 umfasst einen Metallstift 103, der in eine isolierte Füllung 104 eingebettet ist, die bevorzugt aus Glas ausgebildet wird. Der Stiftträger umfasst einen Grundkörper 101.1, der den Metallstift 103 ausnimmt sowie eine Hülse 101.2 mit einer inneren Wandfläche 101.2.1. Das Ende des eingeschmolzenen teils des Metallstifts 103 mittels einer Brücke 105 mit dem Grundkörper 101.1 elektrisch leitend verbunden. Die Durchgangsöffnung 106 wird in den Grundkörper bspw. Durch einen Stanzschritt eingebracht. Die Durchgangsöffnung kann wie zuvor in den Figuren 1 bis 10 beschrieben in den Grundkörper eingebracht werden. Zusammen mit der Durchgangsöffnung kann der Grundkörper 101.1 wird wie zuvor beschrieben ausgestanzt werden. Bevorzugt wird die Durchgangsöffnung zusammen mit dem Grundkörper ausgestanzt. Ganz besonders bevorzugt bildet der Grundkörper zusammen mit der Hülse 1012 ein einstückiges Bauteil aus. Die Herstellung eines einstückigen Bauteiles kann bspw. dadurch geschehen, dass ein Stanzteil in einem Verfahrensschritt ausgestanzt wird und die Hülse durch Tiefziehen erhalten wird.

Bevorzugt wird die innere Wandfläche der Hülse sowie das freie Ende des Metallstiftes 103 beschichtet. Als Beschichtungsmaterial wird bspw. Gold verwendet. Bevorzugt wird die Beschichtung auf elektrolytischem Wege aufgebracht. Die Beschichtung dient dazu, den elektrischen Widerstand an der Übergangsstelle 108 zwischen einem Stecker 120, der in die Hülse eingeführt wird und, der der Innenseite 101.1.2 der Hülse 101.2 gering zu halten. Der Stecker ist in vorliegender Abbildung mit 120 bezeichnet.

Bei allen in den Figuren 1 bis 10 dargestellten Ausführungen wird der bei Ausführungen gemäß dem Stand der Technik als Drehteil ausgeführte Grundkörper 3 durch Stanzteile ersetzt. Die einzelnen Maßnahmen zur Vermeidung eines Herausziehens des Metallstifts 4 aus dem Grundkörper unter Belastung, die in den einzelnen Figuren am Grundkörper 3 und zur Vermeidung des Herausziehens des Metallstiftes aus dem Fixiermaterial am Metallstift vorgesehen wurden, können auch miteinander in Kombination zur Anwendung gelangen. Diesbezüglich ist die Ausführung keinerlei Beschränkungen unterworfen. Angestrebt werden jedoch Ausführungen, die eine hohe Festigkeit der Gesamtverbindung zwischen dem Metallstift 4 und dem Grundkörper 3 und damit der Metall-Fixiermaterial-Durchführung 1 gewährleisten.

Bei allen in den Figuren dargestellten Ausführungen können die Durchgangsöffnungen mit unterschiedlichem Querschnitt ausgebildet werden. Vorzugsweise werden jedoch kreisrunde Querschnitte gewählt. Die Ausbildung der Hinterschneidungen erfolgt als integraler Bestandteil des Grundkörpers.

### Bezugszeichenliste

- 1, 1.2, 1.3, 1.4, 1.5, 1.6, 1.7, 1.8, 1.9: Metall-Fixiermaterial-Durchführung
- 2: Metallmanschette
- 3, 3.2, 3.3, 3.4, 3.5, 3.6, 3.7, 3.8, 3.9: Grundkörper
- 3', 3.2': Grundkörper als Halbzeug während der Fertigung
- 4, 4.2, 4.3, 4.4, 4.5, 4.6, 4.7, 4.8, 4.9: Metallstift
- 5: Metallstift
- 6, 6.2, 6.3, 6.4, 6.5, 6.6, 6.7, 6.8, 6.9: Glaspfropfen
- 7: erste Stirnseite
- 8: zweite Stirnseite
- 9: Stanzelement
- 10: Außenumfang
- 11, 11.2, 11.3, 11.4, 11.5, 11.6, 11.7, 11.8, 11.9: Durchgangsöffnung
- 11 11.2': Durchgangsöffnung während der Fertigung
- 12, 12.2, 12.3, 12.4, 12.5, 12.6, 12.7, 12.8, 12.9: Rückseite
- 13, 13.2, 13.3, 13.4, 13.5, 13.6, 13.7, 13.8, 13.9: Vorderseite
- 14: Außenumfang
- 15: Innenumfang
- 16: erster Teilbereich
- 17: zweiter Teilbereich
- 19: Anbindungsfläche
- 20, 20.5: erster Teilbereich
- 21, 21.5: zweiter Teilbereich
- 22, 22.5: dritter Teilbereich
- 23: Vorsprung
- 24: Fläche
- 25: Fläche
- 26: Ausnehmung
- 27: Vorsprung
- 28: Vorsprung
- 29: Fläche
- 30: Fläche
- 31: Vorsprung
- 32: Ausnehmung
- 33: Öffnung
- 34: Fixiermaterial
- 35: Mittel zur Verhinderung einer Relativbewegung zwischen Fixiermaterial und Innenumfang der Durchgangsöffnung
- 36, 36.2, 36.3, 36.4, 36.5, 36.6, 36.7, 36.8: Hinterschnitt
- 37, 37.3, 37.4, 37.5, 37.6, 37.7, 37.81, 37.82: Vorsprung
- 38: Blech
- 39: Stanzwerkzeug
- 40: Matrize
- 41: Stempel
- 42: Prägewerkzeug
- 43: Prägewerkzeug
- 44: Matrize
- 45: erster Teilbereich
- 46: zweiter Teilbereich
- 100: Stiftträger
- 101.1: Grundkörper
- 101.2: Hülse des Grundkörpers
- 101.2.1: Innere Wandfläche der Hülse
- 103: Metallstift
- 105: Brücke
- 106: Durchgangsöffnung
- 108: Übergangsstelle
- 120: Stecker, der in Hülse eingeführt wird
- d₁, d_{1.3}: Durchmesser
- d₂, d_{2.3}: Durchmesser
- l_{d1}: Länge
- l_{d2}: Länge
- l_{d1.3}: Länge
- l_{d2.3}: Länge

## Patentansprüche

1. Metall-Fixiermaterial-Durchführung (1, 1.2, 1.3, 1.4, 1.5, 1.6, 1.7, 1.8, 1.9, 1.10, 100) für Anzünder von Airbags oder Gurtspannern, insbesondere Metall-Glas-Durchführung;
- mit wenigstens einem Metallstift (4, 4.2. 4.3, 4.4, 4.5, 4.6,4.7, 4.8, 4.9, 4.10, 103) der in einer Durchgangsöffnung im Grundkörper (3, 3.2, 3.3, 3.4, 3.5, 3.6, 3.7, 3.8, 3.9, 3.10, 101.1) in einem Fixiermaterial angeordnet ist, wobei der Grundkörper eine Vorder- (13, 13.2, 13.3, 13.4, 13.5, 13.6, 13.7, 13.8, 13.9, 13.10) und eine Rückseite (12, 12.2, 12.3, 12.4, 12.5, 12.6, 12.7, 12.8, 12., 12.10) aufweist;
- zwischen Vorderseite (13, 13.2, 13.4, 13.5, 13.6, 13.7, 13.8, 13.9, 13.10) und Rückseite des Grundkörpers Mittel zur Vermeidung einer Relativbewegung von Fixiermaterial (6, 6.2, 6.3, 6.4, 6.5, 6.6, 6.7, 6.8, 6.9, 6.10, 34) in Richtung der Rückseite gegenüber dem Innenumfang der Durchgangsöffnung (11, 11.2, 11.3, 11.4, 11.5, 11.6, 11.7, 11.8, 11.9, 11.10, 106) vorgesehen sind;
**dadurch gekennzeichnet, dass**
der Grundkörper von einem Stanzteil gebildet ist.

2. Metall-Fixiermaterial-Durchführung nach Anspruch 1, **dadurch gekennzeichnet, dass** die Durchgangsöffnung (11, 11.2, 11.3, 11.4, 11.5, 11.6, 11.7, 11.8, 11.9, 106) beschreibende Kontur und die äußere Kontur des Grundkörpers beschreibende Endgeometrie durch Stanzen erzeugt ist..

3. Metall-Fixiermaterial-Durchführung nach einem der Ansprüche 1 bis 2, **dadurch gekennzeichnet, dass** die Mittel integraler Bestandteil des Grundkörpers (3, 3.2, 3.3, 3.4, 3.5, 3.6, 3.7, 3.8, 3.9, 3.10) sind oder mit diesem eine bauliche Einheit ausbilden.

4. Metall-Fixiermaterial-Durchführung gemäß einem der Ansprüche 1 bis 3,
**dadurch gekennzeichnet, dass** die Metall-Fixiermaterial-Durchführung wenigstens zwei parallel zueinander angeordnete Metallstifte (4, 4.2, 4.3, 4.4, 4.5, 4.6, 4.7, 4.8, 4.9, 103) umfasst.

5. Metall-Fixiermaterial-Durchführung nach einem der Ansprüche 1 bis 4,
**dadurch gekennzeichnet, dass** der Metallstift (4., 4.2, 4.3, 4.4, 4.5, 4.6, 4.7, 4.8, 4.9, 103) fest mit einem Fixiermaterial (6, 6.2, 6.3, 6.4, 6.5, 6.6, 6.7, 6.8, 6.9, 34) ergebend einen Fixiermaterialpfropfen verbunden ist.

6. Metall-Fixiermaterial-Durchführung nach Anspruch 5, **dadurch gekennzeichnet, dass** der Metallstift (4, 4.2, 4.3, 4.4, 4.5, 4.6, 4.7, 4.8, 4.9, 103) mit dem Fixiermaterial (6, 6.2, 6.3, 6.4, 6.5, 6.6, 6.7, 6.8, 6.9, 34) verschmolzen ist.

7. Metall-Fixiermaterial-Durchführung nach einem der Ansprüche 1 bis 6,
**dadurch gekennzeichnet, dass** als Fixiermaterial (6, 6.2, 6.3, 6.4, 6.5, 6.6, 6.7, 6.8, 6.9, 34) ein aus einer Glasschmelze gebildeter Glaspfropfen oder ein Hochleistungspolymer eingesetzt wird.

8. Metall-Fixiermaterial-Durchführung nach einem der Ansprüche 1 bis 7,
**dadurch gekennzeichnet, dass** die Mittel zur Vermeidung einer Relativbewegung von Fixiermaterial (6, 6.2, 6.3, 6.4, 6.5, 6.6, 6.7, 6.8, 6.9, 34) in Richtung der Rückseite (12, 12.2, 12.3, 12.4, 12.5, 12.6, 12.7, 12.8, 12.9) gegenüber dem Innenumfang der Durchgangsöffnung (11, 11.2, 11.3, 11.4, 11.5, 11.6, 11.7, 11.8, 11.9, 106) wenigstens eine von der Rückseite ausgehend betrachtet am Innenumfang der Durchgangsöffnung im Grundkörper (3, 3.2, 3.3, 3.4, 3.5, 3.6, 3.7, 3.8, 3.9) zwischen Rückseite und Vorderseite angeordnete Hinterschneidung (36, 36.2, 36.3, 36.4, 36.5, 36.6, 36.7, 36.8) umfassen, wobei die Vorderseite frei von einer derartigen Hinterschneidung ist.

9. Metall-Fixiermaterial-Durchführung nach Anspruch 8, **dadurch gekennzeichnet, dass** die Hinterschneidung (36, 36.2, 36.3, 36.4, 36.5, 36.6, 36.7, 36.8) von wenigstens einem Vorsprung (37, 37.3, 37.4, 37.5, 37.6, 37.7, 37.81, 37.82) gebildet wird.

10. Metall-Fixiermaterial-Durchführung nach Anspruch 9, **gekennzeichnet durch** die folgenden Merkmale:
- die Durchgangöffnung ist **durch** zwei Teilbereiche (45, 46) charakterisierteinen ersten Teilbereich (45), der sich von der Rückseite (12.10) in Richtung Vorderseite (13.10) und einen zweiten Teilbereich (46), der sich von der Vorderseite in Richtung Rückseite (12.10) erstreckt;
- der Vorsprung wird vom zweiten Teilbereich (46) gebildet, der **durch** geringere Innenabmessungen als der erste Teilbereich (45) charakterisiert ist;
- erster (45) und zweiter Teilbereich (46) weisen über deren Länge eine gleich bleibende Geometrie mit konstanten Innenabmessungen auf.

11. Metall-Fixiermaterial-Durchführung nach Anspruch 9, **gekennzeichnet durch** die folgenden Merkmale:
- die Durchgangsöffnung (11.10) ist **durch** zwei Teilbereiche (45, 46) charakterisiert- einen ersten Teilbereich (45), der sich von der Rückseite (12.10) in Richtung Vorderseite (13.10) und einen zweiten Teilbereich (46), der sich von der Vorderseite (13, 10) in Richtung Rückseite (12.10) erstreckt;
- der Vorsprung wird vom zweiten Teilbereich (46) gebildet, der **durch** geringere Innenabmessungen als der erste Teilbereich (45) charakterisiert ist;
- erster (45) und/oder zweiter Teilbereich (46) weisen über deren Länge eine unterschiedliche Geometrie und/oder unterschiedliche Innenabmessungen auf.

12. Metall-Fixiermaterial-Durchführung nach Anspruch 11, **dadurch gekennzeichnet, dass** der erste Teilbereich (45) von der Vorderseite ausgehend durch eine stetige Verkleinerung der Abmessungen bis zum zweiten Teilbereich (46) charakterisiert ist.

13. Metall-Fixiermaterial-Durchführung nach einem der Ansprüche 11 oder 12, **dadurch gekennzeichnet, dass** die Durchgangsöffnung (11.10) einen kreisrunden Querschnitt aufweist und wenigstens der erste Teilbereich (45), vorzugsweise auch der zweite Teilbereich (46), konisch ausgebildet ist.

14. Metall-Fixiermaterial-Durchführung nach einem der Ansprüche 8 oder 9, **dadurch gekennzeichnet, dass** die Hinterschneidung mittig angeordnet ist.

15. Metall-Fixiermaterial-Durchführung nach einem der Ansprüche 8, 9 oder 14, **gekennzeichnet durch** die folgenden Merkmale:
- mit jeweils einer Hinterschneidung in beiden Richtungen;
- die Durchgangsöffnung (11.4) ist **durch** drei Teilbereiche (20, 21, 23) charakterisiert - einen ersten Teilbereich (20), der sich von der Rückseite (12.4) in Richtung Vorderseite (13.4) erstreckt, einen zweiten (21) sich daran anschließenden und einen dritten Teilbereich (22), der sich von der Vorderseite (13.4) in Richtung Rückseite (12.4) erstreckt;
- der zweite Teilbereich (21) ist **durch** geringere Abmessungen der Durchgangsöffnung als der erste und dritte Teilbereich (20, 22) charakterisiert.

16. Metall-Fixiermaterial-Durchführung nach einem der Ansprüche 8, 9 oder 14, **gekennzeichnet durch** die folgenden Merkmale:
- mit jeweils einer Hinterschneidung in beiden Richtungen;
- die Durchgangsöffnung (11.5) ist **durch** drei Teilbereiche (20, 21, 22) charakterisiert - einen ersten Teilbereich (20), der sich von der Rückseite (12.5) in Richtung Vorderseite (13.5) erstreckt, einen zweiten (21) sich daran anschließenden und einen dritten Teilbereich (22), der sich von der Vorderseite (13.5) in Richtung Rückseite (12.5) erstreckt;
- der zweite Teilbereich (21) ist **durch** größere Abmessungen der Durchgangsöffnung als der erste und dritte Teilbereich (20, 22) charakterisiert.

17. Metall-Fixiermaterial-Durchführung nach einem der Ansprüche 15 oder 16, **dadurch gekennzeichnet, dass** der erste (20) und dritte Teilbereich (22) durch identische Querschnittsabmessungen charakterisiert sind.

18. Metall-Fixiermaterial-Durchführung nach einem der Ansprüche 9 bis 17, **dadurch gekennzeichnet, dass** eine Mehrzahl von in Umfangsrichtung zueinander beabstandet auf einer gemeinsamen Länge zwischen Vorder- und Rückseite angeordneten Vorsprüngen vorgesehen sind.

19. Metall-Fixiermaterial-Durchführung nach einem der Ansprüche 1 bis 18, **dadurch gekennzeichnet, dass** die Durchgangsöffnung (11, 11.2, 11.3, 11.4, 11.5, 11.6, 11.7, 11.8, 11.9, 106) einen kreisrunden Querschnitt aufweist.

20. Metall-Fixiermaterial-Durchführung nach einem der Ansprüche 1 bis 18, **dadurch gekennzeichnet, dass** die Durchgangsöffnung (11, 11.2, 11.3, 11.4, 11.5, 11.6, 11.7, 11.8, 11.9, 106) einen beliebig wählbaren Querschnitt aufweist.

21. Metall-Fixiermaterial-Durchführung nach einem der Ansprüche 1 bis 20,
**dadurch gekennzeichnet, dass** das Stanzteil geschliffen wird.

22. Metall-Fixiermaterial-Durchführung nach einem der Ansprüche 1 bis 21,
**dadurch gekennzeichnet, dass** die Mittel zur Vermeidung einer Relativbewegung von Fixiermaterial (6, 6.2, 6.3, 6.4, 6.5, 6.6, 6.7, 6.8, 6.9, 34) in Richtung der Rückseite gegenüber dem Innenumfang der Durchgangsöffnung wenigstens eine zwischen Fixiermaterialpfropfen und einem Teil der Durchgangsöffnung kraftschlüssige Verbindung umfassen.

23. Metall-Fixiermaterial-Durchführung nach einem der Ansprüche 1 bis 21
**dadurch gekennzeichnet, dass** die Mittel ein in die Durchgangsöffnung eingebrachtes Element umfassen und der Innenumfang der Durchgangsöffnung und/oder der Außenumfang des Elementes eine Rauhigkeit ≥ 10 µm aufweist.

24. Metall-Fixiermaterial-Durchführung nach einem der Ansprüche 1 bis 23, **dadurch gekennzeichnet, dass** am Metallstift (4, 4.2, 4.3, 4.4, 4.5, 4.6, 4.7, 4.8, 4.9, 103) Mittel zur Verhinderung einer Relativbewegung des Stiftes gegenüber dem Fixiermaterial vorgesehen sind.

25. Metall-Fixiermaterial-Durchführung nach Anspruch 24,
**dadurch gekennzeichnet, dass** die Mittel zur Verhinderung einer Relativbewegung des Stiftes (4, 4.2, 4.3, 4.4, 4.5, 4.6, 4.7, 4.8, 4.9.5) dem Fixiermaterial (6, 6.2, 6.3, 6.4, 6.5, 6.6, 6.7, 6.8, 6.9, 34) mindestens einen in radialer Richtung am Stift ausgebildeten Vorsprung umfassen.

26. Metall-Fixiermaterial-Durchführung nach Anspruch 25, **dadurch gekennzeichnet, dass** der Vorsprung integraler Bestandteil des Stiftes (4, 4.2, 4.3, 4.4, 4.5, 4.6, 4.7, 4.8, 4.9, 103) ist.

27. Metall-Fixiermaterial-Durchführung nach Anspruch 25, **dadurch gekennzeichnet, dass** der Vorsprung von einem mit dem Stift verbundenen Element gebildet wird.

28. Metall-Fixiermaterial-Durchführung nach einem der Ansprüche 25 bis 27,
**dadurch gekennzeichnet, dass** die Mittel zur Verhinderung einer Relativbewegung des Stiftes gegenüber dem Fixiermaterial eine Vielzahl in axialer Richtung benachbarter und in radialer Richtung am Stift ausgebildeten Vorsprünge umfassen.

29. Metall-Fixiermaterial-Durchführung gemäß einem der Ansprüche 1 bis 28,
**dadurch gekennzeichnet, dass** wenigstens zwei Metallstifte (4, 4.2, 4.3, 4.4, 4.5, 4.6, 4.7, 4.8, 4.9; 5, 5.1, 5.2, 5.3, 5.4, 5.5, 5.6, 5.7, 5.8, 5.9) vorgesehen sind.

30. Metall-Fixiermaterial-Durchführung gemäß Anspruch 29, **dadurch gekennzeichnet, dass** die wenigstens zwei Metallstifte parallel zueinander angeordnet sind.

31. Metall-Fixiermaterial-Durchführung gemäß einem der Ansprüche 29 bis 30,
**dadurch gekennzeichnet, dass** der zweite Metallstift (5, 5.1, 5.2, 5.3, 5.4, 5.5, 5.6, 5.7, 5.8, 5.9) als Massestift an der Rückseite (12, 12.1, 12.2, 12.3, 12.4, 12.5, 12.6, 12.7, 12.8, 12.9) des Grundkörpers auf Masse gelegt ist.

32. Metall-Fixiermaterial-Durchführung gemäß einem der Ansprüche 1 bis 28,
**dadurch gekennzeichnet, dass** ein Metallstift (103) vorgesehen ist, der in einer Durchgangsöffnung (106) im Grundkörper 101.1) in einem Fixiermaterial (104) angeordnet ist, sowie eine Hülse (101.2) des Grundkörpers, die auf Masse liegt.

33. Verfahren zur Herstellung eines Grundkörpers einer Metall-Durchführung gemäß einem der Ansprüche 1 bis 32,
- bei welchem aus einem Teil, insbesondere einem Blechteil, vordefinierter Dicke die die äußere Geometrie beschreibende Endkontur durch einen Trennvorgang gewonnen wird;
- bei welchem zur Bildung der Durchgangsöffnung (6, 6.1, 6.2, 6.3, 6.4, 6.5, 6.6, 6.7, 6.8, 6.9, 6.10, 106) für mindestens einen Metallstift (4, 4.1, 4.2, 4.3, 4.4, 4.5, 4.6, 4.7, 4.8, 4.9; 5, 5.1, 5.2, 5.3, 5.4, 5.5, 5.6, 5.7, 5.8, 5.9, 103) die die Ausgangsform der Durchgangsöffnung beschreibende Grundgeometrie durch Ausstanzen aus dem Teil, insbesondere dem Blechteil gewonnen wird, wobei die durch den Trennvorgang gewonnene die äußere Geometrie beschreibende Endkontur und die die Ausgangsform der Durchgangsöffnung beschreibende Grundgeometrie in einem Arbeitsschritt in Form des Ausstanzens mit einem Arbeitswerkzeug erzeugt wird.

34. Verfahren nach einem der Ansprüche 32 oder 33, **dadurch gekennzeichnet, dass** die Hinterschneidungen (36, 36.2, 36.3, 36.4, 36.5, 36.6, 36.7, 36.8) in den Durchgangsöffnungen durch Verformung der Durchgangsöffnung gebildet werden.

35. Verfahren nach Anspruch 34, **dadurch gekennzeichnet, dass** die Verformung durch mindestens einen Prägevorgang erzielt wird.

36. Verfahren nach einem der Ansprüche 34 oder 35, **dadurch gekennzeichnet, dass** die Prägung und der Stanzvorgang von der gleichen Seite am Grundkörper (3, 3.2, 3.3, 3.4, 3.5, 3.6, 3.7, 3.8, 3.9, 3.10, 101.1) vorgenommen werden.

37. Verfahren nach einem der Ansprüche 34 oder 35, **dadurch gekennzeichnet, dass** die Prägung und der Stanzvorgang an verschiedenen Seiten am Grundkörper vorgenommen werden.

38. Verfahren nach einem der Ansprüche 34 bis 37, **dadurch gekennzeichnet, dass** die Prägung und der Stanzvorgang beidseitig am Grundkörper (3, 3.2, 3.3, 3.4, 3.5, 3.6, 3.7, 3.8, 3.9, 3.10, 101.1) vorgenommen werden.

39. Verfahren nach Anspruch 40, **dadurch gekennzeichnet, dass** jeweils Werkzeuge mit gleichen Parametern oder die gleichen Werkzeuge zum Prägen und Stanzen genutzt werden.

40. Verfahren nach einem der Ansprüche 32 bis 39, **dadurch gekennzeichnet, dass** vor dem Ausstanzen der Durchgangsöffnung (6, 6.1, 6.2, 6.3, 6.4, 6.5, 6.6, 6.7, 6.8, 6.9, 6.10, 106) im Bereich der zu erzeugenden Durchgangsöffnung am Blechteil ein Prägevorgang vorgenommen wird.

41. Verfahren nach einem der Ansprüche 32 bis 40, **dadurch gekennzeichnet, dass** die Hülse des Grundkörpers nach Ausstanzen durch Tiefziehen erhalten wird.

## Claims

1. Metal fixing material duct (1, 1.2, 1.3, 1.4, 1.5, 1.6, 1.7, 1.8, 1.9, 1.10, 100) for igniters of airbags or belt tensioners, especially a metal-and-glass duct;
- with at least one metal pin (4, 4.2, 4.3, 4.4, 4.5, 4.6, 4.7, 4.8, 4.9, 4.10, 103) which is arranged in a pass-through opening in the base body (3, 3.2, 3.3, 3.4, 3.5, 3.6, 3.7, 3.8, 3.9, 3.10, 101.1) in a fixing material, with the base body having a front side (13. 13.2, 13.3, 13.4, 13.5, 13.6, 13.7, 13.8, 13.9, 13.10) and a rear side (12, 12.2, 12.3, 12.4, 12.5, 12.6, 12.7, 12.8, 12., 12.10);
- means are provided between front side (13. 13.2, 13.3, 13.4, 13.5, 13.6, 13.7, 13.8, 13.9, 13.10) and rear side (12, 12.2, 12.3, 12.4, 12.5, 12.6, 12.7, 12.8, 12., 12.10) of the base body for avoiding a relative movement of fixing material (6, 6.2, 6.3, 6.4, 6.5, 6.6, 6.7, 6.8, 6.9, 6.10, 34) in the direction of the rear side relative to the inner circumference of the pass-through opening (11, 11.2, 11.3, 11.4, 11.5, 11.6, 11.7, 11.8, 11.9, 11.10, 106); **characterized in that** the base body is formed by a stamped part.

2. A metal fixing material duct according to claim 1, **characterized in that** the contour describing the pass-through opening (11, 11.2, 11.3, 11.4, 11.5, 11.6, 11.7, 11.8, 11.9, 106) and end geometry describing the outside contour of the base body is produced by stamping.

3. A metal fixing material duct according to one of the claims 1 to 2, **characterized in that** the means are an integral component of the base body (3, 3.2, 3.3, 3.4, 3.5, 3.6, 3.7, 3.8, 3.9, 3.10) or form a modular unit with the same.

4. A metal fixing material duct according to one of the claims 1 to 3, **characterized in that** the metal fixing material duct comprises at least two metal pins (4, 4.2, 4.3, 4.4, 4.5, 4.6, 4.7, 4.8, 4.9, 103) which are arranged parallel with respect to each other.

5. A metal fixing material duct according to one of the claims 1 to 4, **characterized in that** the metal pin (4., 4.2, 4.3, 4.4, 4.5, 4.6, 4.7, 4.8, 4.9, 103) is rigidly connected with a fixing material (6, 6.2, 6.3, 6.4, 6.5, 6.6, 6.7, 6.8, 6.9, 34), resulting in a fixing material plug.

6. A metal fixing material duct according to claim 5, **characterized in that** the metal pin (4, 4.2, 4.3, 4.4, 4.5, 4.6, 4.7, 4.8, 4.9, 103) is molten together with the fixing material (6, 6.2, 6.3, 6.4, 6.5, 6.6, 6.7, 6.8, 6.9, 34).

7. A metal fixing material duct according to one of the claims 1 to 6, **characterized in that** a glass plug made from a glass melt or a high-performance polymer is used as a fixing material (6, 6.2, 6.3, 6.4, 6.5, 6.6, 6.7, 6.8, 6.9, 34).

8. A metal fixing material duct according to one of the claims 1 to 7, **characterized in that** the means for avoiding a relative movement of fixing material (6, 6.2, 6.3, 6.4, 6.5, 6.6, 6.7, 6.8, 6.9, 34) in the direction of the rear side (12, 12.2, 12.3, 12.4, 12.5, 12.6, 12.7, 12.8, 12.9) relative to the inside circumference of the pass-through opening (11, 11.2, 11.3, 11.4, 11.5, 11.6, 11.7, 11.8, 11.9, 106) comprise at least one undercut (36, 36.2, 36.3, 36.4, 36.5, 36.6, 36.7, 36.8) which is arranged, when seen from the rear side, on the inside circumference of the pass-through opening in the base body (3, 3.2, 3.3, 3.4, 3.5, 3.6, 3.7, 3.8, 3.9) between rear side and front side, with the front side being free from such an undercut.

9. A metal fixing material duct according to claim 8, **characterized in that** the undercut (36, 36.2, 36.3, 36.4, 36.5, 36.6, 36.7, 36.8) is formed by at least one projection (37, 37.3, 37.4, 37.5, 37.6, 37.7, 37.81, 37.82).

10. A metal fixing material duct according to claim 9, **characterized by** the following features:
- the pass-through opening is **characterized by** two partial areas (45, 46), a first partial area (45) which extends from the rear side (42.10) in the direction to the front side (13.10) and a second partial area (46) which extends from the front side (13.10) in the direction towards the rear side (12.10);
- the projection is formed by the second partial area (46) which is **characterized by** smaller internal dimensions than the first partial area (45);
- the first (45) and second partial area (46) have a constant remaining geometry with constant internal dimensions over their length.

11. A metal fixing material duct according to claim 9, **characterized by** the following features:
- the pass-through opening (11.10) is **characterized by** two partial areas (45, 46), namely a first partial area (45) extending from the rear side (12.10) in the direction of the front side (13.10) and a second partial area (46) extending from the front side (13.10) in the direction of the rear side (12.10);
- the projection is formed by the second partial area (46) which is **characterized by** smaller internal dimensions than the first partial area (45);
- the first (45) and/or second partial area (46) have a different geometry and/or different internal dimensions over their length.

12. A metal fixing material duct according to claim 11, **characterized in that** the first partial area (45), starting from the front side, is **characterized by** a continual reduction of the dimensions up to the second partial area (46).

13. A metal fixing material duct according to one of the claims 11 or 12, **characterized in that** the pass-through opening (11.10) has a circular cross section and at least the first partial area (45), and preferably also the second partial area (46), is arranged in a conical way.

14. A metal fixing material duct according to one of the claims 8 or 9, **characterized in that** the undercut is arranged in the middle.

15. A metal fixing material duct according to one of the claims 8, 9 or 14, **characterized by** the following features:
- with an undercut each in both directions;
- the pass-through opening (11.4) is **characterized by** three partial areas (20, 21, 23), namely a first partial area (20) extending from the rear side (12.4) in the direction of the front side (13.4), a second one (21) adjacent thereto and a third partial area (22) which extends from the front side (13.4) in the direction of the rear side (12.4);
- the second partial area (21) is **characterized by** smaller dimensions of the pass-through opening than the first and third partial area (20, 22).

16. A metal fixing material duct according to one of the claims 8, 9 or 14, **characterized by** the following features:
- with an undercut each in both directions;
- the pass-through opening (11.5) is **characterized by** three partial areas (20, 21, 22), namely a first partial area (20) which extends from the rear side (12.5) in the direction towards the front side (13.5), a second one (21) which is adjacent thereto, and a third partial areas (22) which extends from the front side (13.5) in the direction of the rear side (12.5);
- the second partial area (21) is **characterized by** larger dimensions of the pass-through opening than the first and third partial area (20, 22).

17. A metal fixing material duct according to one of the claims 15 or 16, **characterized in that** the first (20) and third partial area (22) are **characterized by** identical cross-sectional dimensions.

18. A metal fixing material duct according to one of the claims 9 to 17, **characterized in that** a plurality of projections are provided which are arranged spaced from one another in the circumferential direction on a common length between front side and rear side.

19. A metal fixing material duct according to one of the claims 1 to 18, **characterized in that** the pass-through opening (11, 11.2, 11.3, 11.4, 11.5, 11.6, 11.7, 11.8, 11.9, 106) has a circular cross section.

20. A metal fixing material duct according to one of the claims 1 to 18, **characterized in that** the pass-through opening (11, 11.2, 11.3, 11.4, 11.5, 11.6, 11.7, 11.8, 11.9, 106) has a cross section that can be chosen at will.

21. A metal fixing material duct according to one of the claims 1 to 20, **characterized in that** the stamped part is ground.

22. A metal fixing material duct according to one of the claims 1 to 21, **characterized in that** the means for avoiding a relative movement of fixing material (6, 6.2, 6.3, 6.4, 6.5, 6.6, 6.7, 6.8, 6.9, 34) comprise at least one non-positive connection between the fixing material plug and a portion of the pass-through opening in the direction of the rear side relative to the inside circumference of the pass-through opening.

23. A metal fixing material duct according to one of the claims 1 to 21, **characterized in that** the means comprise an element introduced in the pass-through opening and the inside circumference of pass-through opening and/or the outside circumference of the element have a roughness of ≥ 10 µm.

24. A metal fixing material duct according to one of the claims 1 to 23, **characterized in that** means for preventing a relative moment of the pin relative to the fixing material are provided on the metal pin (4, 4.2, 4.3, 4.4, 4.5, 4.6, 4.7, 4.8, 4.9, 103).

25. A metal fixing material duct according to claim 24, **characterized in that** the means for preventing a relative movement of the pin (4, 4.2, 4.3, 4.4, 4.5, 4.6, 4.7, 4.8, 4.9.5) relative to the fixing material (6, 6.2, 6.3, 6.4, 6.5, 6.6, 6.7, 6.8, 6.9, 34) comprise at least one projection provided in the radial direction on the pin.

26. A metal fixing material duct according to claim 25, **characterized in that** the projection is an integral component of the pin (4, 4.2, 4.3, 4.4, 4.5, 4.6, 4.7, 4.8, 4.9, 103).

27. A metal fixing material duct according to claim 25, **characterized in that** the projection is formed by an element connected with the pin.

28. A metal fixing material duct according to one of the claims 25 to 27, **characterized in that** the means for preventing a relative movement of the pin relative to the fixing material comprise a plurality of projections adjacent in the radial direction and formed in the radial direction on the pin.

29. A metal fixing material duct according to one of the claims 1 to 28, **characterized in that** at least two metal pins (4, 4.2, 4.3, 4.4, 4.5, 4.6, 4.7, 4.8, 4.9; 5, 5.1, 5.2, 5.3, 5.4, 5.5, 5.6, 5.7, 5.8, 5.9) are provided.

30. A metal fixing material duct according to claim 29, **characterized in that** the at least two metal pins are arranged parallel with respect to each other.

31. A metal fixing material duct according to one of the claims 29 to 30, **characterized in that** the second metal pin (5, 5.1, 5.2, 5.3, 5.4, 5.5, 5.6, 5.7, 5.8, 5.9) is grounded as a grounding pin on the rear side (12, 12.2, 12.3, 12.4, 12.5, 12.6, 12.7, 12.8, 12.9) of the base body.

32. A metal fixing material duct according to one of the claims 1 to 28, **characterized in that** a metal pin (103) is provided which is arranged in a pass-through opening (106) in the base body (101.1) in a fixing material (104) as well as a sleeve (101.2) of the base body which is grounded.

33. A method for producing a base body of a metal fixing material duct according to one of the claims 1 to 32,
- wherein the end contour describing the external geometry is obtained by a separating processing from a part, especially a sheet-metal part, of predetermined thickness;
- wherein for forming the pass-through opening (6, 6.1, 6.2, 6.3, 6.4, 6.5, 6.6, 6.7, 6.8, 6.9, 6.10, 106) for at least one metal pin (4, 4.1, 4.2, 4.3, 4.4, 4.5, 4.6, 4.7, 4.8, 4.9; 5, 5.1, 5.2, 5.3, 5.4, 5.5, 5.6, 5.7, 5.8, 5.9, 103) the basic geometry describing the initial shape of the pass-through opening is obtained by stamping from the part, especially the sheet-metal part, with the end contour obtained by the separating process and describing the external geometry and the basic geometry describing the initial shape of the pass-through opening being produced in one process step by punching with a working tool.

34. A method according to one of the claims 32 or 33, **characterized in that** the undercuts (36, 36.2, 36.3, 36.4, 36.5, 36.6, 36.7, 36.8) are formed in the pass-through openings by deformation of the pass-through opening.

35. A method according to claim 34, **characterized in that** the deformation is achieved by at least one stamping process.

36. A method according to one of the claims 34 or 35, **characterized in that** the stamping and punching process is made from the same side on the base body (3, 3.2, 3.3, 3.4, 3.5, 3.6, 3.7, 3.8, 3.9, 3.10, 101.1).

37. A method according to one of the claims 34 or 35, **characterized in that** the stamping and punching process are made on different sides on the base body.

38. A method according to one of the claims 34 to 37, **characterized in that** the stamping and punching process is made on both sides on the base body (3, 3.2, 3.3, 3.4, 3.5, 3.6, 3.7, 3.8, 3.9, 3.10, 101.1).

39. A method according to claim 40, **characterized in that** tools with the same parameters or the same tools are used for stamping and punching.

40. A method according to one of the claims 32 to 39, **characterized in that** a stamping process is made on the sheet-metal part prior to punching of the pass-through opening (6, 6.1, 6.2, 6.3, 6.4, 6.5, 6.6, 6.7, 6.8, 6.9, 6.10, 106) in the area of the pass-through opening to be produced.

41. A method according to one of the claims 32 to 40, **characterized in that** the sleeve of the base body is obtained after punching by deep drawing.

## Revendications

1. Traversée métallique pour matériau de fixation (1, 1.2, 1.3, 1.4, 1.5, 1.6, 1.7, 1.8, 1.9, 1.10, 100) pour des déclencheurs d'airbag ou de tendeur de ceinture, en particulier traversée en métal et verre ;
- avec au moins une goupille métallique (4, 4.2, 4.3, 4.4, 4.5, 4.6, 4.7, 4.8, 4.9, 4.10, 103) qui est disposée dans une ouverture de passage du corps de base (3, 3.2, 3.3, 3.4, 3.5, 3.6, 3.7, 3.8, 3.9, 3.10, 101.1) dans un matériau de fixation, le corps de base présentant une face avant (13, 13.2, 13.3, 13.4, 13.5, 13.6, 13.7, 13.8, 13.9, 13.10) et une face arrière (12, 12.2, 12.3, 12.4, 12.5, 12.6, 12.7, 12.8, 12., 12.10) ;
- il est prévu entre la face avant (13, 13.2, 13.4, 13.5, 13.6, 13.7, 13.8, 13.9, 13.10) et la face arrière du corps de base des moyens pour éviter un déplacement relatif du matériau de fixation (6, 6.2, 6.3, 6.4, 6.5, 6.6, 6.7, 6.8, 6.9, 6.10, 34) en direction de la face arrière par rapport à la circonférence intérieure de l'ouverture de passage (11, 11.2, 11.3, 11.4, 11.5, 11.6, 11.7, 11.8, 11.9, 11.10, 106) ;
**caractérisée en ce que** le corps de base est formé par une pièce découpée à l'emporte-pièce.

2. Traversée métallique pour matériau de fixation selon la revendication 1, **caractérisée en ce que** le contour circonscrivant l'ouverture de passage (11, 11.2, 11.3, 11.4, 11.5, 11.6, 11.7, 11.8, 11.9, 106) et la géométrie d'extrémité circonscrivant le contour du corps de base sont créées par découpe à l'emporte-pièce.

3. Traversée métallique pour matériau de fixation selon l'une des revendications 1 à 2, **caractérisée en ce que** les moyens font partie intégrante du corps de base (3, 3.2, 3.3, 3.4, 3.5, 3.6, 3.7, 3.8, 3.9, 3.10) ou forment avec celui-ci une unité de construction.

4. Traversée métallique pour matériau de fixation selon l'une des revendications 1 à 3, **caractérisée en ce que** la traversée métallique pour matériau de fixation comprend au moins deux goupilles métalliques (4, 4.2, 4.3, 4.4, 4.5, 4.6, 4.7, 4.8, 4.9, 103) disposées parallèlement l'une à l'autre.

5. Traversée métallique pour matériau de fixation selon l'une des revendications 1 à 4, **caractérisée en ce que** la goupille métallique (4, 4.2, 4.3, 4.4, 4.5, 4.6, 4.7, 4.8, 4.9, 103) est reliée de manière fixe à un matériau de fixation (6, 6.2, 6.3, 6.4, 6.5, 6.6, 6.7, 6.8, 6.9, 34) pour donner un bouchon de matériau de fixation.

6. Traversée métallique pour matériau de fixation selon la revendication 5, **caractérisée en ce que** la goupille métallique (4, 4.2, 4.3, 4.4, 4.5, 4.6, 4.7, 4.8, 4.9, 103) est fusionnée avec le matériau de fixation (6, 6.2, 6.3, 6.4, 6.5, 6.6, 6.7, 6.8, 6.9, 34).

7. Traversée métallique pour matériau de fixation selon l'une des revendications 1 à 6, **caractérisée en ce que** le matériau de fixation (6, 6.2, 6.3, 6.4, 6.5, 6.6, 6.7, 6.8, 6.9, 34) utilisé est un bouchon en verre formé à partir d'un bain de verre en fusion ou un polymère à hautes performances.

8. Traversée métallique pour matériau de fixation selon l'une des revendications 1 à 7, **caractérisée en ce que** les moyens pour éviter un déplacement relatif du matériau de fixation (6, 6.2, 6.3, 6.4, 6.5, 6.6, 6.7, 6.8, 6.9, 34) en direction de la face arrière (12, 12.2, 12.3, 12.4, 12.5, 12.6, 12.7, 12.8, 12.9) par rapport à la circonférence intérieure de l'ouverture de passage (11, 11.2, 11.3, 11.4, 11.5, 11.6, 11.7, 11.8, 11.9, 106) comprennent au moins une contre-dépouille (36, 36.2, 36.3, 36.4, 36.5, 36.6, 36.7, 36.8) disposée, vue depuis la face arrière, sur la circonférence intérieure de l'ouverture de passage dans le corps de base (3, 3.2, 3.3, 3.4, 3.5, 3.6, 3.7, 3.8, 3.9) entre la face arrière et la face avant, la face avant étant dépourvue d'une telle contre-dépouille.

9. Traversée métallique pour matériau de fixation selon la revendication 8, **caractérisée en ce que** la contre-dépouille (36, 36.2, 36.3, 36.4, 36.5, 36.6, 36.7, 36.8) est formée par au moins une saillie (37, 37.3, 37.4, 37.5, 37.6, 37.7, 37.81, 37.82).

10. Traversée métallique pour matériau de fixation selon la revendication 9,
**caractérisée en ce que** :
- l'ouverture de passage est **caractérisée par** deux zones partielles (45, 46), une première zone partielle (45), qui s'étend de la face arrière (42.10) en direction de la face avant (13.10), et une deuxième zone partielle (46) qui s'étend de la face avant (13.10) en direction de la face arrière (12.10) ;
- la saillie est formée par la deuxième zone partielle (46), qui est **caractérisée par** des dimensions intérieures plus petites que la première zone partielle (45) ;
- la première zone partielle (45) et la deuxième (46) ont sur leur longueur une géométrie égale avec des dimensions intérieures constantes.

11. Traversée métallique pour matériau de fixation selon la revendication 9,
**caractérisée en ce que** :
- l'ouverture de passage (11.10) est **caractérisée par** deux zones partielles (45, 46), une première zone partielle (45), qui s'étend de la face arrière (42.10) en direction de la face avant (13.10), et une deuxième zone partielle (46) qui s'étend de la face avant (13.10) en direction de la face arrière (12.10) ;
- la saillie est formée par la deuxième zone partielle (46), qui est **caractérisée par** des dimensions intérieures plus petites que la première zone partielle (45) ;
- la première zone partielle (45) et/ou la deuxième (46) ont sur leur longueur une géométrie différente et/ou des dimensions intérieures différentes.

12. Traversée métallique pour matériau de fixation selon la revendication 11, **caractérisée en ce que** la première zone partielle (45) est **caractérisée**, à partir de la face avant, par un rétrécissement constant des dimensions jusqu'à la deuxième zone partielle (46).

13. Traversée métallique pour matériau de fixation selon l'une des revendications 11 ou 12, **caractérisée en ce que** l'ouverture de passage (11.10) a une section circulaire et au moins la première zone partielle (45), de préférence aussi la deuxième zone partielle (46), a une forme conique.

14. Traversée métallique pour matériau de fixation selon l'une des revendications 8 ou 9, **caractérisée en ce que** la contre-dépouille est disposée au milieu.

15. Traversée métallique pour matériau de fixation selon l'une des revendications 8, 9 ou 14, **caractérisée en ce que** :
- une contre-dépouille est prévue dans les deux directions ;
- l'ouverture de passage (11.4) est **caractérisée par** trois zones partielles (20, 21, 23) : une première zone partielle (20) qui s'étend à partir de la face arrière (12.4) en direction de la face avant (13.4), une deuxième (21) qui lui fait suite et une troisième zone partielle (22), qui s'étend à partir de la face avant (13.4) en direction de la face arrière (12.4) ;
- la deuxième zone partielle (21) est **caractérisée par** de plus petites dimensions de l'ouverture de passage que la première zone partielle et la troisième (20, 22).

16. Traversée métallique pour matériau de fixation selon l'une des revendications 8, 9 ou 14, **caractérisée en ce que** :
- une contre-dépouille est prévue dans les deux directions ;
- l'ouverture de passage (11.4) est **caractérisée par** trois zones partielles (20, 21, 23) : une première zone partielle (20) qui s'étend à partir de la face arrière (12.5) en direction de la face avant (13.5), une deuxième (21) qui lui fait suite et une troisième zone partielle (22), qui s'étend à partir de la face avant (13.5) en direction de la face arrière (12.5) ;
- la deuxième zone partielle (21) est **caractérisée par** de plus grandes dimensions de l'ouverture de passage que la première zone partielle et la troisième (20, 22).

17. Traversée métallique pour matériau de fixation selon l'une des revendications 15 ou 16, **caractérisée en ce que** la première zone partielle (20) et la troisième (22) sont **caractérisées par** des dimensions en section identiques.

18. Traversée métallique pour matériau de fixation selon l'une des revendications 9 à 17, **caractérisée en ce qu'**une pluralité de saillies écartées les unes des autres dans le sens de la circonférence et disposées sur une même longueur entre les faces avant et arrière sont prévues.

19. Traversée métallique pour matériau de fixation selon l'une des revendications 1 à 18, **caractérisée en ce que** l'ouverture de passage (11, 11.2, 11.3, 11.4, 11.5, 11.6, 11.7, 11.8, 11.9, 106) présente une section circulaire.

20. Traversée métallique pour matériau de fixation selon l'une des revendications 1 à 18, **caractérisée en ce que** l'ouverture de passage (11, 11.2, 11.3, 11.4, 11.5, 11.6, 11.7, 11.8, 11.9, 106) présente une section pouvant être choisie librement.

21. Traversée métallique pour matériau de fixation selon l'une des revendications 1 à 20, **caractérisée en ce que** la pièce découpée à l'emporte-pièce est meulée.

22. Traversée métallique pour matériau de fixation selon l'une des revendications 1 à 21, **caractérisée en ce que** les moyens pour éviter un déplacement relatif du matériau de fixation (6, 6.2, 6.3, 6.4, 6.5, 6.6, 6.7, 6.8, 6.9, 34) en direction de la face arrière par rapport à la circonférence intérieure de l'ouverture de passage comprennent au moins une liaison par friction entre le bouchon de matériau de fixation et une partie de l'ouverture de passage.

23. Traversée métallique pour matériau de fixation selon l'une des revendications 1 à 21 **caractérisée en ce que** les moyens comprennent un élément introduit dans l'ouverture de passage et la circonférence intérieure de l'ouverture de passage et/ou la circonférence extérieure de l'élément ont une rugosité ≥ 10 µm.

24. Traversée métallique pour matériau de fixation selon l'une des revendications 1 à 23, **caractérisée en ce qu'**il est prévu sur la goupille métallique (4, 4.2, 4.3, 4.4, 4.5, 4.6, 4.7, 4.8, 4.9, 103) des moyens pour empêcher un déplacement relatif de la goupille par rapport au matériau de fixation.

25. Traversée métallique pour matériau de fixation selon la revendication 24, **caractérisée en ce que** les moyens pour empêcher un déplacement relatif de la goupille (4, 4.2, 4.3, 4.4, 4.5, 4.6, 4.7, 4.8, 4.9.5) par rapport au matériau de fixation (6, 6.2, 6.3, 6.4, 6.5, 6.6, 6.7, 6.8, 6.9, 34) comprennent au moins une saillie formée sur la goupille dans le sens radial.

26. Traversée métallique pour matériau de fixation selon la revendication 25, **caractérisée en ce que** la saillie fait partie intégrante de la goupille (4, 4.2, 4.3, 4.4, 4.5, 4.6, 4.7, 4.8, 4.9, 103).

27. Traversée métallique pour matériau de fixation selon la revendication 25, **caractérisée en ce que** la saillie est formée par un élément assemblé à la goupille.

28. Traversée métallique pour matériau de fixation selon l'une des revendications 25 à 27, **caractérisée en ce que** les moyens pour empêcher un déplacement relatif de la goupille par rapport au matériau de fixation comprennent une pluralité de saillies voisines dans le sens axial et formées dans le sens radial sur la goupille.

29. Traversée métallique pour matériau de fixation selon l'une des revendications 1 à 28, **caractérisée en ce qu'**au moins deux goupilles métalliques (4, 4.2, 4.3, 4.4, 4.5, 4.6, 4.7, 4.8, 4.9 ; 5, 5.1, 5.2, 5.3, 5.4, 5.5, 5.6, 5.7, 5.8, 5.9) sont prévues.

30. Traversée métallique pour matériau de fixation selon la revendication 29, **caractérisée en ce que** les au moins deux goupilles métalliques sont disposées parallèlement l'une à l'autre.

31. Traversée métallique pour matériau de fixation selon l'une des revendications 29 à 30, **caractérisée en ce que** la deuxième goupille métallique (5, 5.1, 5.2, 5.3, 5.4, 5.5, 5.6, 5.7, 5.8, 5.9) servant de goupille de masse est mise à la masse sur la face arrière (12, 12.1, 12.2, 12.3, 12.4, 12.5, 12.6, 12.7, 12.8, 12.9) du corps de base.

32. Traversée métallique pour matériau de fixation selon l'une des revendications 1 à 28, **caractérisée en ce qu'**il est prévu une goupille métallique (103) qui est disposée dans une ouverture de passage (106) du corps de base 101.1) dans un matériau de fixation (104), ainsi qu'une douille (101.2) du corps de base, qui est mise à la masse.

33. Procédé pour la fabrication d'un corps de base d'une traversée métallique selon l'une des revendications 1 à 32,
- dans lequel, à partir d'une pièce, en particulier une pièce de tôle, d'une épaisseur prédéfinie, le contour final circonscrivant la géométrie extérieure est obtenu par une opération de découpe ;
- dans lequel, pour former l'ouverture de passage (6, 6.1, 6.2, 6.3, 6.4, 6.5, 6.6, 6.7, 6.8, 6.9, 6.10, 106) pour au moins une goupille métallique (4, 4.1, 4.2, 4.3, 4.4, 4.5, 4.6, 4.7, 4.8, 4.9; 5, 5.1, 5.2, 5.3, 5.4, 5.5, 5.6, 5.7, 5.8, 5.9, 103), la géométrie de base circonscrivant la forme initiale de l'ouverture de passage est obtenue par découpe à l'emporte-pièce à partir de la pièce, en particulier de la pièce de tôle, le contour final obtenu par l'opération de découpe et circonscrivant la géométrie extérieure et la géométrie de base circonscrivant la forme initiale de l'ouverture de passage étant obtenues dans une étape de travail prenant la forme d'une découpe à l'emporte-pièce avec un outil de travail.

34. Procédé selon l'une des revendications 32 ou 33, **caractérisée en ce que** les contre-dépouilles (36, 36.2, 36.3, 36.4, 36.5, 36.6, 36.7, 36.8) dans les ouvertures de passage sont formées par déformation de l'ouverture de passage.

35. Procédé selon la revendication 34, **caractérisée en ce que** la déformation est obtenue par au moins une opération de matriçage.

36. Procédé selon l'une des revendications 34 ou 35, **caractérisée en ce que** le matriçage et l'opération de découpe à l'emporte-pièce sont exécutés sur la même face du corps de base (3, 3.2, 3.3, 3.4, 3.5, 3.6, 3.7, 3.8, 3.9, 3.10, 101.1).

37. Procédé selon l'une des revendications 34 ou 35, **caractérisée en ce que** le matriçage et l'opération de découpe à l'emporte-pièce sont exécutés sur des faces différentes du corps de base.

38. Procédé selon l'une des revendications 34 à 37, **caractérisée en ce que** le matriçage et l'opération de découpe à l'emporte-pièce sont exécutés sur les deux faces du corps de base (3, 3.2, 3.3, 3.4, 3.5, 3.6, 3.7, 3.8, 3.9, 3.10, 101.1).

39. Procédé selon la revendication 40, **caractérisée en ce que** l'on utilise des outils ayant les mêmes paramètres ou les mêmes outils pour le matriçage et la découpe à l'emporte-pièce.

40. Procédé selon l'une des revendications 32 à 39, **caractérisée en ce qu'**avant la découpe de l'ouverture de passage (6, 6.1, 6.2, 6.3, 6.4, 6.5, 6.6, 6.7, 6.8, 6.9, 6.10, 106), une opération de matriçage est exécutée sur la pièce de tôle dans la zone de l'ouverture de passage à créer.

41. Procédé selon l'une des revendications 32 à 40, **caractérisée en ce que** la douille du corps de base est obtenue après la découpe à l'emporte-pièce par emboutissage profond.
